# EUROPÄISCHE PATENTSCHRIFT

(11) **EP 0 846 503 B1**
(45) Veröffentlichungstag und Bekanntmachung des Hinweises auf die Patenterteilung: **02.01.2004**
(21) Anmeldenummer: 97120925.9
(22) Anmeldetag: 28.11.1997
(51) Int. Cl.: B21B 1/08, B21B 1/14

(54) **Verfahren zum Walzen von Fertigprofilen aus Vorprofilen mittels, im Reversierbetrieb arbeitenden Walzgerüstanordnungen**
Method for rolling finished sections from section blanks, by means of reversibly driven arrangements of roll stands
Procédé pour laminer des profilés fines à partir d'ébauches des profilés, par arrangements des cages de laminoir à entraînement reversible

(30) Priorität: 04.12.1996 DE 19650279; 12.07.1997 DE 19729991; 17.07.1997 DE 19730598; 02.10.1997 DE 19743633
(43) Veröffentlichungstag der Anmeldung: 10.06.1998
(73) Patentinhaber: SMS Demag AG, 40237 Düsseldorf (DE)
(72) Erfinder: Svejkovsky, Ulrich, 42349 Wuppertal (DE); Nowak, Hans-Jürgen, 47475 Kamp-Lintfort (DE); Engel, Georg, 47472 Düsseldorf (DE)
(74) Vertreter: Valentin, Ekkehard, Dipl.-Ing.

(56) Entgegenhaltungen:
- EP-A- 0 307 606
- EP-A- 0 818 250
- FR-A- 2 619 520
- GB-A- 2 018 656
- PATENT ABSTRACTS OF JAPAN vol. 007, no. 089 (M-207), 13. April 1983 -& JP 58 013401 A (NIPPON KOKAN KK), 25. Januar 1983
- PATENT ABSTRACTS OF JAPAN vol. 011, no. 316 (M-631), 15. Oktober 1987 -& JP 62 101302 A (NIPPON STEEL CORP), 11. Mai 1987
- PATENT ABSTRACTS OF JAPAN vol. 014, no. 532 (M-1051), 22. November 1990 -& JP 02 224801 A (KAWASAKI STEEL CORP), 6. September 1990

## Beschreibung

Die Erfindung betrifft ein Arbeitsverfahren zum Walzen von Spundwand-, Winkel- oder ähnlichen Profilen aus einem Vorprofil mittels einer, im Reversierbetrieb arbeitenden Walzgerüstanordnung, die eine Kompaktwalzgruppe, bestehend aus einem eingangseltigen ersten Universalgerüst, einem ausgangsseitigen zweiten Universalgerüstund einem zwischen diesen Universalgerüsten angeordneten Stauch-Zwischengerüst und einer vorgeordneten, aus Vertikal-und Horizontalgerüsten oder Universalgerüsten bestehende Vorwalzgruppe und in beiden Gruppen vorgesehene, wahlweise in die Walzlinie und aus dieser heraubringbare Wahlkaliber.

Neben einem Vorschlag (FR-A-2 619 520) zur Herstellung von Spundwandprofilen einen Quadratblock in einem, mehrere Kaliber aufweisenden Horizontalgerüst reversierend vorzuformen, anschliessend nach Querverschiebung des Walzgutstranges, diesen in einem Universalgerüst in mehreren Reversierstichen weiterzuformen und anschliessend, erneut querverschoben, in ein anderes Kaliber des ersten Horizonzalgerüsts einzubringen und dann in einer Kombination von Universal- und Horizontal- Gerüsten fertig zu formen, wurde das Walzen von Spundwand- und Winkelprofilen und ähnlichen Profilen bisher durchweg in vollkontinuierlich arbeitenden Walzenstraßen durchgeführt, wobei die Vielzahl der für die Vorwalzung solcher Profile notwendigen Formkaliber beim Reversierbetrieb große Walzgerüste mit, die Vielzahl der Formkaliber aufnehmenden großen Ballenlängen der Walzen erforderte. Diese großen Gerüste und die Walzen selbst, sowie die notwendigen Manipuliereinrichtungen für das Einbringen des Walzgutes in die verschiedenen Kaliber sind sehr aufwendig, haben einen großen Platzbedarf und erbringen verhältnismäßig geringe Durchgangsteistungen. Die großen Mengen des Walzgutes selbst führen dabei zu verhältnismäßig langen Walzzeiten beim reversierenden Walzen und lassen es deshalb praktisch nicht zu, derartige Anlagen in Arbeitstaktfolge mit einer Stranggießanlage zu betreiben. Es sind deshalb bei einem Verbundbetrieb zwischen Stranggießanlage und Walzanlage verhältnismäßig große Zwischenlager notwendig.

Weiter sind bei dieser vollkontinuierlichen Walzung insbesondere bei Winkel- und U-Stahlprofilen wegen der großen Anzahl der Formkaliber sechs und mehr Walzgerüste mit den entsprechenden Antrieben erforderlich. Dies bringt neben dem oben erwähnten Aufwand noch hohe Kosten für die bereitzuhaltende große Anzahl von Walzen und für deren Wechsel und Nacharbeitung mit sich. Ferner lassen sich bei dieser kontinuierlichen Vorwalzung und der ebenfalls kontinuierlichen Fertigwalzung unterschiedliche Temperaturen über die Länge des Walzgutes nicht vermeiden, die als sog. Temperaturkeile zwischen dem Anfang und dem Ende der Walzlänge, bedingt durch die relativ niedrige Einlaufgeschwindigkeit des Walzgutes in das erste Gerüst der Walzstraße entstehen. Diese Temperaturkeile müssen ausgeglichen bzw. ausgeregelt werden, damit die Anforderungen erfüllt werden, die bspw. Vergütungsanlagen an das Walzgut stellen. Es wurde bereits gefordert, zahlenmäßig geringere Produktionen von Spundwänden und von unterschiedlichen Winkelprofilen in den anfangs genannten gattungsgemäßen Anlagen, in denen bisher praktisch nur Träger gewalzt wurden, mit der Trägerproduktion zu kombinieren. Da aber diese Trägerproduktion durchweg im Verbundbetrieb mit einer Stranggießanlage erfolgt, d.h. ohne Reversiervorgerüste, ließen sich Kombinationen mit einer Spundwand- bzw. Winkelherstellung nur mit einem außerordentlich großen Aufwand an Zusatzeinrichtungen und Umkonstruktionen realisieren.

Der Erfindung liegt die Aufgabe zugrunde, das Walzen von Spundwand- und Winkelprofilen, sowie anderen vergleichbaren Profilen mit Hilfe der gattungsgemäßen grundsätzlichen Ausbildung von Walzgerüstanordnungen durchzuführen und dabei als Ausgangsprodukte entweder stranggegossene Rechteckblöcke oder bereits in eine dem Endprodukt soweit wie möglich angenäherte Vorform gegossene Vorprofile zu verwenden. Dabei soll die Anzahl der für die gesamten Walzschritte notwendigen Formkaliber so weit wie möglich reduziert werden, um eine wirtschaftliche Formung mit Produktionszeiten zu erzielen, die einen Verbundbetrieb Strangießanlage/Walzwerk zulassen.

Diese Aufgabe wird durch die Merkmale von Anspruch 1 in Kombination gelöst.

Es besteht aber auch die Möglichkeit, mit einer, ein Vertkal-Duo-Gerüst oder ein Universalgerüst und ein Horizontal-Duo-Gerüst aufweisenden Vorwalzgruppe und einer Kompaktwalzgruppe, deren Stauchzwischengerüst zwei oder mehr Wahlkaliber aufweist, so zu verfahren, daß das Vorprofil in der Vorwalzgruppe stauchreduziert und in deren, profilierte Walzen aufweisenden Horizontal-Duo-Gerüst in einem Stich oder mehreren reversierenden Stichen profilverändernd geformt und in anschließenden reversierenden Stichen zwischen dem eingangsseitigen Universalgerüst und den Wahlkalibern des Stauchzwischengerüstes im Universalgerüst im wesentlichen profilreduziert und in den Wahlkalibern profilverändernd und im ausgangsseitigen Universalgerüst ebenfalls profilverändernd fertig geformt wird.

Mit einer, ein Vertikal-Duo-Gerüst oder ein Universalgerüst und ein Horizontal-Duo-Gerüst aufweisenden Vorwalzgruppe und einer Kompaktwalzgruppe, die aus einem eingangsseitigen und einem ausgangsseitigen Walzgerüst mit jeweils Duowalzensätzen mit zwei oder mehr Kalibern und, diesen zugeordneten Querverschiebeeinrichtungen für das Walzgut und aus einem, zwischen diesen angeordneten Stauchzwischengerüst mit oder ohne Wahlkaliber besteht, kann erfindungsgemäß so verfahren werden, daß das vorgeformte bzw. im Vertikal-Duo-Gerüst oder im Universalgerüst der Vorwalzgruppe gestauchte Vorprofil dann in einem Stich oder mehreren Stichen im Horizontal-Duo-Gerüst oder reversierend in den Wahlkalibern eines Horizontal-Duo-Gerüstes profilverändernd geformt, anschließend abwechselnd reversierend in den beiden nebeneinanderliegenden Kalibern der beiden ein- bzw. ausgangsseitigen Walzgerüste der Kompaktwalzgruppe ggfs. unter Einbeziehung des Stauchzwischengerüstes fertiggeformt wird.

Bei Verwendung einer, ein Vertikal-Duo-Gerüst oder ein Universalgerüst und ein Horizontal-Duo-Gerüst aufweisenden Vorwalzgruppe und einer Kompaktwalzgruppe, die aus einem eingangsseitigen und einem ausgangsseitigen Tandemgerüst mit jeweils zwei oder mehr Kaliber aufweisenden Duo-Walzenpaaren und diesen zugeordneten Querversehiebeeinrichtungen für das Walzgut und ein zwischen den beiden Tandemgerüsten angeordnetes Stauchzwischengerüst mit oder ohne Wahlkaliber aufweist, kann das Verfahren so durchgeführt werden, daß das vorgeformte oder, einen Rechteckquerschnitt aufweisende Vorprofil in dem ggfs. mit profilierten Horizontalwalzen ausgestatteten Universalgerüst und in dem ggfs. ebenfalls profilierte Horizontalwalzen aufweisenden Horizontal-Duo-Gerüst der Vorwalzgruppe in mehreren reversierenden Stichen zwischen beiden Walzgerüsten profilverändernd geformt, anschließend reversierend in den Kalibern der beiden Tandemgerüste mit oder ohne Einschluß eines Stichs in dem profilierte Walzen ausweisenden Stauchzwischengerüst fertiggeformt werden.

Mit den vorstehend beschriebenen Verfahren und Gerüstanordnungen sind jedoch nur verhältnismäßig geringe Leistungen zu erzielen. Auch die Führung des bereits formgewalzten Profils in den Tandemgerüsten bereitet manchmanl technische Schwierigkeiten. Herstellen lassen sich dabei im wesentlichen nur Spundwandprofile mit U-Profil, nicht aber solche mit dem inzwischen in den verschiedenen Märkten sehr gefragten Z-Profil.

Diese, oben erwähnten Nachteile werden beseitigt und das Walzen von Spundwandprofilen sowohl mit U-Querschnitt, als auch das von solchen mit Z-Querschnitt in allen Größenordnungen und mit einer guten Leistung der Walzgerüstanordnung wird dann erfindungsgemäß dadurch ermöglicht, daß die Vorwalzgruppe in einer Walzlinie einen Auslaufrollgang aufweist und diesem eine Quertransporteinrichtung und, in einer zweiten Walzlinie ein paralleler Einlaufrollgang für die Kompakt-Tandemgerüstgruppe nachgeordnet sind, und das Horizontalgerüst der Vorwalzgruppe und/oder das Stauchzwischengerüst der Kompakt-Tandemgerüstgruppe jeweils zwei Wahlkaliber aufweisen, und daß dem ausgangsseitigen Universalgerüst der Kompakt-Tandemgerüstgruppe ein oder mehrere Duo-Horizontalgerüste mit Kaliberwalzen nachgeordnet sind, und daß beim Walzen mit dieser Gerüstanordnung die Breitenanpassung und eine Formanpassung eines Vorprofils mit H-Querschnitt bei gleichzeitiger Reduzierung des Querschnitts in der Vorwalzgruppe und die weitere Reduzierung des Querschnitts mit Vorformung der Profilenden für die Schloßbildung in der Kompakt-Tandemgerüstgruppe und die abschließende Fertigbildung der Schlösser des Profils in den Kalibern der Duo-Horizontalgerüste erfolgt.

Das schon beschriebene Verfahren mit einer, ein Vertikal-Duo-Gerüst und ein Horizontal-Duo-Gerüst aufweisenden Vorwalzgruppe und einer Kompaktwalzgruppe, deren Stauchzwischengerüst zwei Wahlkaliber. aufweist, bei dem das, in der Vorwalzgruppe stauchreduzierte Vorprofil nach jeweils profilverändernder Formung im eingangsseitigen Universalgerüst in den Wahlkalibern des Stauch-Zwischengerüstes in einem folgenden Reversierstich in dem ausgangsseitigen Universalgerüst profilreduzierend fertig geformt wird, eignet sich, auch für das Walzen von Hubmastprofilen aus stranggegossenen Vorprofilen mit I-Querschnitt, und zwar in der Weise, daß bei Ausstattung der Horizontalgerüste der Vorwalzgruppe und des Stauchzwischengerüstes der Kompaktwalzgruppe mit Wahlkalibern, das Vorprofil im Vertikalgerüst der Vorwalzgruppe gestaucht, anschließend in den Wahlkalibern des Horizontalgerüstes dieser Vorwalzgruppe geformt und reduziert und dann in dem eingangsseitigen Universalgerüst der Kompaktwalzgruppe und den Wahlkalibern des Stauchzwischengerüstes weiter reduziert und abschließend im ausgangsseitigen Universalgerüst fertig geformt wird.

Das bereits beschriebene Verfahren, bei dem in der Vorwalzgruppe ein Vertikal-Duo-Gerüst und ein Horizontal-Duo-Gerüst verwendet werden, und die Kompaktwalzgruppe aus einem eingangsseitigen und einem ausgangsseitigen Tandemgerüst mit jeweils zwei oder mehr Kaliber aufweisenden Duo-Walzenpaaren und diesen zugeordneten Querverschiebeeinrichtungen für das Walzgut und ein, zwischen den beiden Tandemgerüsten angeordnetes Stauchzwischengerüst mit oder ohne Wahlkaliber besteht, und so durchgeführt wird, daß das, einen vorgeformten oder einen Rechteckquerschnitt aufweisende Vorprofil in dem, profilierte Horizontalwalzen aufweisenden Horizontal-Duo-Gerüst der Vorwalzgruppe profilverändernd geformt und anschließend reversierend in den Kalibern der beiden Tandemgerüste mit oder ohne Einschluß eines Stichs in dem, profilierte Walzen aufweisenden Stauchzwischengerüst fertig geformt wird, eignet sich zum Walzen von Raupenkettengliedern. Hierbei werden Vorprofile mit Rechteckquerschnitt oder solche mit I-Querschnitt und ggfs. leicht verdicktem Stegabschnitt im Vorgerüst der Vorwalzgruppe gestaucht, anschließend in dem Horizontalgerüst dieser Gruppe profil-vorgeformt und dann in jeweils zwei oder drei Stich- und Reversierstichfolgen mit oder ohne Anschluß der Wahlkaliber des Stauchzwischengerüstes in der Kompakt-Tandemgerüstgruppe fertiggewalzt.

Die Erfindung wird anhand der in der Zeichnung dargestellten Ausführungsbeispiele näher erläutert.
- Fig. 1 - Fig. 6: Stichpläne von Walzgerüstanordnungen mit Vertikal-Duo-Gerüsten bzw. Universalgerüsten und Horizontal-Duo-Gerüsten in der Vorwalzgruppe und eingangsseitigen Universalgerüsten, Stauchzwischengerüsten mit Wahlkalibern und ausgangsseitigen Universalgerüsten in der Kompaktwalzgruppe,
- Fig. 7 und 8: den Gerüstanordnungen und Stichplänen nach den Fig. 1 bis 6 entsprechende Anordnungen und Stichpläne mit der Maßgabe, daß auch die Horizontal-Duo-Gerüste mit Wahlkalibern ausgestattet sind,
- Fig. 9 bis 15: Stichpläne mit oder ohne Vertikal-Duo-Gerüste bzw. Universalgerüsten und Horizontal-Duo-Gerüsten in der Vorwalzgruppe und eingangsseitigen und ausgangsseitigen Tandemgerüsten mit oder ohne, zwischen diesen angeordneten Stauchzwischengerüsten der Kompaktwalzgruppe,
- Fig. 16 - 19: Stichpläne und Gerüstanordnungen entsprechend denen nach den Fig. 9 bis 15 mit der Maßgabe, daß die Horizontal-Duo-Gerüsten mit Wahlkalibern ausgestattet sind und den eingangsseitigen und ausgangsseitigen Tandemgerüsten keine Stauchzwischengerüste zugeordnet sind,
- Fig. 20 und 21: zwei weitere Stichpläne und Gerüstanordnungen, bei denen die Vorwalzgruppe ein Vertikal- und ein Horizontalgerüst sowie ein Universalgerüst und die Kompaktwalzgruppe eingangsseitige und ausgangsseitige Universalgerüste und ein Universalstauchgerüst aufweist,
- Fig. 22: eine Walzgerüstanordnung in der Draufsicht in schematischer Darstellung,
- Fig. 23: einen Stichplan für die Walzgerüstanordnung nach Fig. 22,
- Fig. 24: einen weiteren Stichplan für die genannte Walzgerüstanordnung,
- Fig. 25: einen Stichplan für eine andere Walzgerüstanordnung,
- Fig. 26 und 27: Stichpläne für das Walzen eines Vorprofils mit Rechteckquerschnitt,
- Fig. 28 und 29: weitere Stichpläne für das Walzen eines Vorprofils mit I-Querschnitt und
- Fig. 30 und 31: andere Stichpläne für das Walzen eines Vorprofils mit Rechteckquerschnitt und das eines Vorprof ils mit I-Querschnitt.

Wie aus Fig. 1 zu ersehen, wird das, dem Fertigprofil annähernd angepaßte Vorprofil VP in einem ersten Stich im Vertikal-Duo-Gerüst VDG horizontal und anschließend in einem zweiten Stich im Horizontal-Duo-Gerüst HDG vertikal gestaucht. Das Profil verläßt dann die aus den beiden genannten Gerüsten bestehende Vorwalzgruppe und tritt mit einem Stich 3 in das eingangsseitige Universalgerüst EUG der Kompaktwalzgruppe ein. Diesem Stich folgt ein weiterer Stich 4 durch das erste Wahlkaliber WKI des Stauchzwischengerüstes und ein weiterer reduzierender Reversierstich 5 in dem gleichen Wahlkaliber WKI. Der folgende Stich R6 in der Reversierrichtung geht wieder durch das eingangsseitige Universalgerüst und dann erneut als Stich 7 durch dieses Gerüst, in beiden Fällen unter weiterer Reduzierung der Profilstärke und anschließend als Stich 8 durch das nächste Wahlkaliber WKII des Stauchzwischengerüstes SZG. Es folgt ein Reversierstich R9 durch das gleiche Wahlkaliber mit weiterer Reduzierung des Profils, dem sich in Reversierrichtung ein Stich R10 erneut durch das eingangsseitige Universalgerüst EUG und reversierend im gleichen Gerüst ein Stich 11 anschließt. Das aus diesem Gerüst austretende Vorprofil, das seine Endform nahezu erreicht hat, wird dann in aufeinanderfolgenden Stichen 12 und 13 durch das dritte Wahlkaliber WKIII des Stauchzwischengerüstes SZG und das ausgangsseitige Universalgerüst AUG geführt und fertig geformt.

Der Stichplan nach Fig. 2 unterscheidet sich von dem nach Fig. 1 dadurch, daß das Vorprofil VP in dem Vertikal-Duo-Gerüst VDG der Vorwalzgruppe in drei Stichen 1, R2 und 3 reversierend horizontal gestaucht und dann wie bei der Ausbildung nach Fig. 1 im Horizontal-Duo-Gerüst HDG vertikal gestaucht und anschließend in der gleichen Weise weiter verformt wird wie im Stichplan nach Fig. 1.

Ähnlich wie in den beiden beschriebenen Stichplänen wird beim Stichplan nach Fig. 3 das hier einen rechteckigen Querschnitt aufweisende Vorprofil VP im Universalgerüst UG der Vorwalzgruppe in einem Stich horizontal gestaucht und anschließend in drei oder mehr aufeinanderfolgenden reversierenden Stichen 2, R3, 4 im Horizontal-Duo-Gerüst weiter gestaucht. Anschließend folgt in der Kompaktwalzgruppe jeweils in zwei aufeinanderfolgenden Stichen 5, 6, reversierend R7 und R8 und 9, 10 eine profilverändernde und profilreduzierende Formung im eingangsseitigen Universalgerüst EUG und dem ersten der beiden Wahlkalibern WKI und WKII des Stauchzwischengerüstes SZG, der dann in zwei aufeinanderfolgenden, reversierenden Stichen R11 und 12 im dritten Wahlkaliber WKIII des Stauchzwischengerüstes SZG mit Stich 13 die Fertigformung im ausgangsseitigen Universalgerüst AUG folgt.

Bei dem Stichplan nach Fig. 4 wird das Vorprofil VP im Vertikal-Duo-Gerüst VDG der Vorwalzgruppe in einem ersten Stich 1 horizontal gestaucht und dann im Horizontal-Duo-Gerüst HDG in einem zweiten Stich 2 bereits profilverändernd geformt. In zwei weiteren Folgestichen 3, 4 im eingangsseitigen Universalgerüst und dem ausgangsseitigen Universalgerüst, einem Reversierstich R5 im gleichen Gerüst und diesem folgenden Stichen R6 und R7 stark profilverändernd im ersten Wahlkaliber WKI des Stauchzwischengerüstes SZG und folgend wieder im eingangsseitigen Universalgerüst EUG folgt dann in zwei Stichen 8 und 9 durch das eingangsseitige Universalgerüst EUG und als zweite Wahlkaliber WKII des Stauchzwischengerüstes bereits die Fertigformung des Profils.

Der Stichplan nach Fig. 5 entspricht mit den ersten drei Stichen denen nach Fig. 4. Nach Stich 3 im eingangsseitigen Universalgerüst EUG folgt ein Reversierstich R4 durch das gleiche Gerüst und ein weiterer Stich 5 ebenfalls durch dieses Gerüst; das ausgangsseitige Universalgerüst AUG wird hier nicht verwendet. Dem dann folgenden Stich 6 durch das erste Wahlkaliber WKI des Stauchzwischengerüstes SZG folgt ein weiterer reversierender Stich R7 wieder durch das eingangsseitige Universalgerüst EUG und auch ein folgender Stich 8 durch dieses Gerüst in zwei Folgestichen 9 durch das zweite Wahlkaliber WKII des Stauchzwischengerüstes SZG und jetzt durch das ausgangsseitige Universalgerüst AUG wird dann das Profil fertiggeformt.

Beim Stichplan nach Fig. 6 wird ein Vorprofil VP mit rechteckigem Querschnitt im Vertikal-Duo-Gerüst VDG in einem Stich gestaucht und in drei weiteren reversierenden Stichen 2, R3 und 4 mit profilierten Walzen des Horizontal-Duo-Gerüstes HDG profilverändernd und profilreduzierend geformt. Die erzielte Form wird in der Kompaktwalzgruppe durch zwei aufeinanderfolgende Stiche 5, 6 im eingangsseitigen Universalgerüst EUG und im ersten Wahlkaliber WKI des Stauchzwischengerüstes weiter profilverändert und profilreduziert, ebenso in den folgenden reversierenden Stichen R7, 8 und 9 durch wieder das eingangsseitige Universalgerüst EUG und das erste Wahlkaliber WKI des Stauchzwischengerüstes SZG. Ein weiterer reversierender und Stich R10 und ein Folgestich 11 werden wieder durch das eingangsseitige Universalgerüst EUG geführt. Diesen Stichen folgen in gleicher Richtung ein Stich 12 durch das zweite Wahlkaliber WK2 des Stauchzwischengerüstes SZG und der Fertigstich 13 durch das ausgangsseitige Universalgerüst AUG.

Der Stichplan nach Fig. 7 unterscheidet sich von dem nach Fig. 6 im wesentlichen nur dadurch, daß das Vorprofil VP einen, dem Querschnitt des Fertigprofils angenäherten Querschnitt aufweist und in einem ersten Stich 1 durch das Vertikal-Duo-Gerüst eine Vorverformung erfährt, die dann im Horizontal-Duo-Gerüst, das hier zwei Wahlkaliber WKI und WKII aufweist in aufeinanderfolgenden, reversierenden Stichen 2 im ersten Wahlkaliber WKI und folgend, in zwei Stichen 3 und 4 durch das zweite Wahlkaliber WK2 dieses Horizontal-Duo-Gerüstes HDG führt. Die weitere Formung erfolgt dann in der gleichen Weise in Stichen 5 bis 13 wie bei der Stichfolge nach Fig. 6.

Der Stichplan nach Fig. 8 entspricht dem nach Fig. 7 mit der Maßgabe, daß hier das Vorprofil VP in einem Universalgerüst UG der Vorwalzgruppe in einem Stich so vorgeformt wird wie dies für den folgenden zweiten Stich im Wahlkaliber WKI des Horizontal-Duo-Gerüstes HDG erforderlich ist. Die weiteren Stiche R3 bis 13 entsprechen denen nach Fig. 7.

Beim Stichplan nach Fig. 9 wird ein Vorprofil mit rechteckigem Querschnitt in einem Stich 1 im Vertikal-Duo-Gerüst VDG horizontalgestaucht und im zweiten Stich 2 im Horizontal-Duo-Gerüst mit profilierten Walzen so profilverändernd geformt, daß es anschließend in der Kompaktwalzgruppe in den Tandemgerüsten ETG und ATG in jeweils zwei aufeinanderfolgenden Stichen 3, 4 und reversierend R5, R6 und in entgegengesetzter Richtung mit weiteren Stichen 7, 8 in den gleichen Folgekalibern fertiggeformt werden kann.

Beim Stichplan nach Fig. 10 wird ein Vorprofil VP, dessen Querschnitt dem Querschnitt des zu walzenden Fertigprofils angenähert ist, und das deshalb keiner Vorabstauchung in der Vorwalzgruppe bedarf, unmittelbar in einem, durch die profilierten Walzen gebildeten Kaliber in, hier drei reversierenden Stichen 1, R2 und 3 profilreduzierend so weit vorgeformt, daß es nach weiteren reduzierenden Stichen 4, 5 durch das eingangsseitige Tandemgerüst ETG und das ausgangsseitige Tandemgerüst ATG in zwei aufeinanderfolgenden Reversierstichen R6 und R7, durch die gleiche Kaliberreihe, wobei das Kaliber 5 leicht angestellt wird, um eine Treibwirkung zu erzielen und den Walzstab durch das Kaliber 4 zu transportieren. GGfs. muß das Kaliber 4 leicht geöffnet werden. Anschließend wird in den Stichen 8 und 9 durch die andere Kaliberreihe beider Gerüste der Stab fertiggeformt.

Der Stichplan nach Fig. 11 unterscheidet sich von dem nach Fig. 10 dadurch, daß zwischen den beiden Tandemgerüsten ETG und ATG der Kompaktwalzgruppe ein Stauchzwischengerüst SZG angeordnet ist, so daß sich für das aus der Vorwalzgruppe kommende, in drei Stichen 1, R2 und 3 vorgeformte Vorprofil nach Stichen 4, 5, 6 durch die eine Kaliberreihe der drei Gerüste, in Reversierstichen R7, R8 und R9 durch die gleiche Kaliberreihe, diesen folgend mit den Stichen 10, 11, 12 das fertiggeformte Profil ergibt. Bei dieser Walzgerüstanordnung wird also eine dreigerüstige Tandem-Reversierstraße verwendet, bei der alle drei Gerüste eine gleich große Ballenlänge z. B. von 1500 mmm aufweisen. D. h., nicht nur die Universalgerüste ETG und ATG sind Kombinationsgerüste und können auch als Duo-Gerüste mit dieser Ballenlänge arbeiten, sondern auch das Stauchzwischengerüst ist zu einem Duo mit dieser Ballenlänge umbaubar. Die Stichfolge ist dann in der Tandemgruppe 4, 5 und 6, dann wird in die gleiche Kaliberreihe zurückgefahren, wobei für Stich 6 das Kaliber leicht angestellt wird, ebenso bei Stich R7. Diese Stiche R8 und R9 stellen im Grunde nur Leerstiche dar. Bei den Stichen 4 und 5 bleiben die Kaliber unverändert, und sind demnach zu groß, so daß der Walzstab durch diese Kalbier getrieben wird.

Beim Stichplan nach Fig. 12 wird ein Vorprofil VP mit rechteckigem Querschnitt im Universalgerüst UG und dem Horizontal-Duo-Gerüst HDG der Vorwalzgruppe, die beide mit profilierten Walzen ausgestattet sind, in einer Folge von Stichen und Reversierstichen 1, 2, R3, R4, 5, 6, R7, R8, und 9, 10 vorgeformt und dann nach Stichen 11, 12 in den beiden Tandemgerüsten ETG und ATG der Kompaktwalzgruppe in zwei aufeinanderfolgenden Reversierstichen R13 und R14 und, diesen folgenden Stichen 15 und 16 fertiggeformt. Erst beim Rücklauf wird das Kaliber 12 wieder leicht angestellt und der Stich R 13 übernimmt im wesentlichen die Treiberfunktion um den Stab durch das unverändert gebliebene Kaliber 11 in Stich R 14 durch dieses Kaliber hindurchzuführen. Es kann auch notwendig werden, beim Treib des Stabes durch Kaliber R14 das Kaliber 11 leicht zu öffnen.

Der Stichplan nach Fig. 13 entspricht dem nach Fig. 12 mit dem Unterschied, daß nach Formung des Vorprofils VP mit rechteckigem Querschnitt in der Vorwalzgruppe im Universalgerüst UG und im Horizontal-Duo-Gerüst HDG mit den Stichen 1, 2, R3, R4, 5 und 6 nach zwei aufeinanderfolgenden Stichen 7 und 8 mit den reversierenden Stichen R9, R10 in einer anschließenden Stichfolge 11 durch das eingangsseitige Tandemgerüst ETG, 12 durch ein zwischengeschaltetes Stauchzwischengerüst SZG mit kalibrierten Walzen die Fertigformung mit dem folgenden Stich 13 dem ausgangsseitigen Tandemgerüst erfolgt. In diesem speziellen Fall weist das Stauchzwischengerüst SZG eine kleine Ballenlänge auf, d. h., es handelt sich nicht um ein umbaubares Gerüst wie die Universalgerüste, die in diesem Fall wieder als Duo-Gerüste mit z. B. 1500 mm arbeiten, das Stauchzwischengerüst maximal 1000 mm. Dies bedeutet, daß das Stauchzwischengerüst SZG für die Stiche 7, 8, R9 und R10 durch Gerüstverschiebung in die Walzlinie dieser Kaliber gefahren und soweit geöffnet wird, daß das Profil ohne weiteres durchgeführt werden kann. Für den Stich 12 wird dann das Stauchzwischengerüst wieder in die Kaliberreihe 11, 12, 13 zurückverschoben.

Der Stichplan nach Fig. 14 entspricht dem nach Fig. 13 mit der Maßgabe, daß hier ein Vorprofil VP verwendet wird, dessen Querschnitt dem Querschnitt des Fertigprofils angenähert ist. Die Formung dieses Vorprofils VP erfolgt in dem Universalgerüst UG und dem Horizontal-Duo-Gerüst HDG der Vorwalzgruppe in der gleichen Stichfolge 1, 2, R3, R4, 5, 6 sowie dem Stichplan nach Fig. 13. Anders als bei diesem Stichplan werden das eingangsseitige Tandemgerüst ETG und das ausgangsseitige Tandemgerüst ATG in den Folgestichen 7, 8 direkt angefahren, und es folgen dann in den gleichen Kalibern dieser Gerüste ein Durchgänge R9 und R10. Anschließend entspricht die weitere Formung mit den Stichen 11, 12, 13 wieder der nach Fig. 13.

Der Stichplan nach Fig. 15 entspricht dem Prinzip nach Fig. 13, unterscheidet sich bei der Formung des Vorprofils VP in dem Universalgerüst UG und Horizontal-Duo-Gerüst HDG der Vorwalzgruppe dadurch, daß hier zunächst in einem Stich 1 und einem Reversierstich R2 eine profiländernde Formung im Horizontal-Duo-Gerüst erfolgt, der sich dann die Weiter formung mit den Folgestichen 3, 4, den Reversierstichen R5, R6 und den, sich diesen anschließenden Stichen 7, 8 durch Universalgerüst UG und Horizontal-Duo-Gerüst HDG anschließt. Die Formung in der Kompaktwalzgruppe entspricht dann mit den Stichen 9, 10, reversierenden Leerstichen R11 und R12 durch die eine Kaliberreihe des ausgangsseitigen Tandemgerüstes ATG und des eingangsseitigen Tandemgerüstes ETG mit der Stichfolge 13, 14, 15 die Fertigformung in der anderen Kaliberreihe der genannten Gerüste und der des Stauchzwischengerüstes SZG der nach Fig. 13 bzw. Fig. 14.

Bei der Verwendung eines Stauchzwischengerüstes STG nach den Stichplänen 13, 14 und 15 muß das Stauchzwischengerüst SZG wegen der verhältnismäßig dicht nebeneinander verlaufenden beiden Walzlinien der Tandemgerüste für die Stichfolgen in der Kaliberreihe der Tandemgerüste, bei denen keine Formung im Stauchzwischengerüst erfolgt, so querverschoben werden, daß es die Walzgutdurchgänge durch diese Kaliber nicht behindert.

Beim Stichplan nach Fig. 16 wird ein Vorprofil VP, dessen Querschnitt dem Querschnitt des Fertigprofils angenähert ist, im Universalgerüst UG der Vorwalzgruppe in einem Stich 1 formverändernd geformt und anschließend in einem ersten Wahlkaliber WKI des Horizontal-Duo-Gerüstes HDG in einem Stich 2 weiter formverändernd und in folgenden Stichen R3 und reversierend R4 im Wahlkaliber WK II formreduzierend geformt. In der Kompaktwalzgruppe erfolgt die Formung dann entsprechend der nach Fig. 12 nach Leerstichen 5, 6 durch die eine Kaliberreihe des eingangsseitigen Tandemgerüstes ETG und des ausgangsseitigen Tandemgerüstes ATG in reversierenden Stichen R7, R8 durch diese Kaliberreihe und Folgestichen 9, 10 durch die andere Kaliberreihe bis zur Fertigformung.

Der Stichplan nach Fig. 17 entspricht dem nach Fig. 16 mit der Maßgabe, daß der erste Stich 1 in der Vorwalzgruppe nicht in einem Universalgerüst, sondern in einem Vertikal-Duo-Gerüst mit entsprechend profilierten Walzen erfolgt.

Beim Stichplan nach Fig. 18, der mit Bezug auf das verwendete Vorprofil VP, dessen Querschnitt dem des Fertigprofils angenähert ist, das Universalgerüst UG mit profilierten Walzen und das Horizontal-Duo-Gerüst HDG mit zwei Wahlkalibern WKI und WKII der Ausbildung der Vorwalzgruppe nach Fig. 16 und auch deren Kompaktwalzgruppe entspricht, wird das Vorprofil VP in aufeinanderfolgenden Stichen und Reversierstichen 1, 2, R3, R4, 5 zwischen Universalgerüst und Wahlkaliber WKI des Horizontal-Duo-Gerüstes HDG und nach einem weiteren Stich 6 durch das andere Wahlkaliber WKII des Horizontal-Duo-Gerüstes HDG mit aufeinanderfolgenden Stichen 7, 8 und reversierenden Leerstichen R9, R10 durch die eine Kaliberreihe der beiden Tandemgerüste ETG und ATG der Kompaktwalzgruppe mit folgendem Durchgang mit Stichen 11 und 12 entsprechend der Darstellung nach Fig. 16 fertiggeformt.

Beim Stichplan nach Fig. 19 findet anders als bei dem nach Fig. 18 der Eingangsstich 1 im ersten Wahlkaliber WKI des Horizontal-Duo-Gerüstes HDG formverändernd statt. Diesem Stich wird ein Reversierstich R2 durch das gleiche Kaliber, dem sich wieder reversierend zwei Folgestiche 3 und 4 durch das Universalgerüst UG und das gleiche Wahlkaliber EK1 und diesem folgend, reversierend zwei Stiche R5 und R6 durch die gleichen Kaliber anschließen. Mit daran anschließenden Stichen 7 durch das Universalgerüst UG und 8 durch das zweite Wahlkaliber WK2 des Horizontal-Duo-Gerüstes ist das Vorprofil VP so weit vorgeformt, daß es anschließend in der bereits geschilderten Weise der ersten Kaliberreihe des eingangsseitigen Tandemgerüstes ETG und des ausgangsseitigen Tandemgerüstes ATG der Kompaktwalzgruppe zugeführt und anschließend mit reversierenden Leerstichen R11, R12 durch diese Kaliberreihe und folgenden Stichen 13, 14 durch die andere Kaliberreihe, wie bei der Ausbildung nach Fig. 18 fertiggeformt werden kann.

Beim Stichplan für das Walzen von Z-Spundwandprofilen nach den Fig. 20 und 21 weist die Vorwalzgruppe ein hinter dem Vertikal-Duo-Gerüst VDG ein Horizontal-Duo-Gerüst HGD mit zwei Kalibern K1; K2 bzw. Wahlkalibern und, hinter diesem ein Universalgerüst UG mit profilierten Walzen auf. Die Kompaktwalzgruppe besteht aus einem eingangsseitigen Tandemgerüst ETG, einem ausgangsseitigen Tandemgerüst ATG und einem, zwischen diesen angeordneten Stauchzwischengerüst SZG. Diese Gerüste sind mit profilierten Walzen ausgestattet; bei den beiden Tandemgerüsten ETG und ATG können auch Duo-Walzen verwendet werden.

Das Vorprofil VP, das einen Rechteckquerschnitt oder auch einen, dem Fertigprofil angenäherten Querschnitt aufweisen kann, wird einem Stich 1 im Vertikal-Duo-Gerüst VDG gestaucht und dann in einer Mehrzahl von jeweils aufeinanderfolgenden Stichen 2,3 im ersten Kaliber K1 oder Wahlkaliber des Horizontal-Duo-Gerüsts HDG und im Universalgerüst UG und entsprechenden, folgenden Reversierstichen R4, R5 in einem Universalgerüst UG und dem Wahlkaliber W1 des Horizontal -Duo-Gerüsts HDG und den Folgestichen 6, 7; R8, R9; 10, 11; R12, R13 profilreduzierend geformt und anschließend im zweiten Kaliber K2 oder Wahlkaliber der Horizontal-Duo-Gerüsts HDG in weinem weiteren Stich 14 profilverändert und dann mit drei aufeinanderfolgenden Stichen 15, 16, 17 im eingangsseitigen Tandemgerüst ETG, im Stauchzwischengerüst SZG und im Ausgangsseitigen Tandemgerüst ATG fertiggefomt wird.

Bei diesem Stichplan mit Universalgerüst, Horizontal-Stuachgerüst, Universalfertiggerüst stellt die Tandem-Reversierstraße eine reine Universalstraße dar, und die Gerüste können ohne Umbau arbeiten. Wie aus Fig. 22 zu ersehen, ist hinter einem Wärmofen WO, der auch ein, unmittelbar mit der Stranggußeinrichtung verbundener Nachwärmofen sein kann, der die austrittswarmen Strangprofile auf Walztemperatur erhitzt, ein Rollgang RG1 angeordnet, der zu der Vorgerüstgruppe führt, die eingangsseitig aus einem Vertikal-Duogerüst VDG und ausgangsseitig aus einem Horizontal-Duogerüst HDG besteht. Dieser Gruppe von Vorwalzgerüsten ist in der gleichen Walzlinie WL1 ein Rollgang RG2 nachgeordnet. Eine Quertransporteinrichtung QT führt zu einem parallel verlaufenden Rollgang RG3, der in einer zweiten Walzlinie WL2 zu der Kompakt-Tandemgerüstgruppe führt, die aus einem eingangsseitigen Universalgerüst EUG, einem Stauchzwischengerüst SZG und einem ausgangsseitigen Universalgerüst AUG besteht, und der ein Rollgang RG4 nachgeordnet ist, der in der gleichen Walzlinie WL2 zu den hintereinander angeordneten Duo-Horizontalgerüsten DHG1, DHG2 und DHG3 führt, die mit Kaliberwalzen ausgestattet sind.

Wie aus Fig. 23 zu ersehen, wird das Vorprofil VP im Vertikal-Duogerüst VDG im ersten Stich 1 gestaucht und in einem Folgestich 2 im Wahlkaliber WKI des Horizontal-Duogerüstes HDG geformt und dann in einem Reversierstich R3 und anschließend in einem Folgestich 4 im Wahlkaliber WKII reduziert. Es folgen dann in durchgehender Folge drei Stiche 5, 6 und 7 durch das eingangsseitige Universalgerüst EUG, das Stauchzwischengerüst SZG und das ausgangsseitige Universalgerüst AUG der Kompakt-Tandemgerüstgruppe, an die sich in umgekehrter Richtung und Reihenfolge der Gerüste die Reversierstiche R8, R9 und R10 anschließen, diesen folgt ein erneuter Durchgang mit den Folgestichen 11, 12 und 13 durch die genannte Gerüstreihe. Die mit diesen Tandem-Stichfolgen reduzierend erreichte fertige Grundform des Spundwandprofils wird in unmittelbar anschließenden Folgestichen 14 und 15 in den Kalibern der Duo-Horizontalgerüste DHGI und DHGII durch abschließende Formung der Schloßenden fertig geformt.

Beim Stichplan nach Fig. 24 wird das Vorprofil VP ebenfalls in einem ersten Stich 1 im Vertikal-Duogerüst VDG gestaucht und anschließend in einem Folgestich 2 durch das Horizontal-Duogerüst HDG der Vorwalzgruppe in deren Wahlkaliber WKI vorgeformt. Diese Form wird in einem Reversierstich R3 und einem weiteren Stich 4 durch das Wahlkaliber WKII reduziert und dann in einer Stichfolge 5, 6 und 7 durch das eingangsseitige Universalgerüst EUG, das Stauchzwischengerüst SZG und das ausgangsseitige Universalgerüst AUG der Kompakt-Tandemgerüstgruppe und einer, sich daran anschließenden Reversierstichfolge R8, R9 und R10 und einem Anschlußstich 11 durch das eingangsseitige Universalgerüst EUG weiter reduziert und dann, abschließend, in einem Stich 12 durch das zweite Wahlkaliber des Stauchzwischengerüstes SZG vorgeformt. Die Schloßenden des so in seiner Grundform fertig gewalzten Spundwandprofils werden unmittelbar anschließend in einer durchgehenden Stichfolge 13, 14, 15 in den Duo-Horizontalgerüsten DHGI, DHGII und DHGIII fertig gewalzt.

Wie aus Fig. 25 zu ersehen, wird das Vorprofil VP im Vertikalgerüst VG der Vorwalzgruppe in einem Stich 1 gestaucht und anschließend in einer Folge von drei Stichen bzw. Reversierstichen 2, R3 und 4 durch drei Wahlkaliber H1, H2 und H3 des Horizontalgerüstes HG der Vorwalzgruppe walzgeformt und reduziert und dann in zwei aufeinanderfolgenden Stichen 5 und 6 im eingangsseitigen Universalgerüst EUG und in dem ersten WKI des Stauchzwischengerüstes SZG, anschließend in einem Reversierstich R7 und einem Folgestich 8 wieder durch das eingangsseitige Universalgerüst EUG sowie einem Folgestich 9 durch das zweite Wahlkaliber WKII des Stauchzwischengerüstes SZG weiter reduziert und in einem anschließenden Folgestich 10 durch das ausgangsseitige Universalgerüst AUG fertig geformt.

Wie aus dem Stichplan nach Fig. 26 zu ersehen, wird das Vorprofil VP in einem Stich 1 durch das Vertikalgerüst VG der Vorwalzgruppe gestaucht und anschließend in einem Folgestich 2 durch das Formkaliber des Horizontalgerüstes HG profilgeformt. Es folgen hintereinander drei Stiche 3, 4, 5 durch die ersten Formkaliber K1 des eingangsseitigen Tandemgerüstes ETG, des Stauchzwischengerüstes SZG und des ausgangsseitigen Tandemgerüstes ATG und daran anschließend in umgekehrter Reihenfolge drei Reversierstiche R6, R7, R8 durch die gleichen Gerüste mit jeweiliger weiterer Formreduzierung. An diese Stichfolgen schließen sich weitere drei Folgestiche 9, 10, 11 durch die Reihe der zweiten Kaliber K2 dieser Gerüste mit dem Austritt des fertig geformten Raupenkettenprofils aus dem Kaliber des ausgangsseitigen Tandemgerüstes ATG an. Bei dem Stichplan nach Fig. 27 entsprechen die Stiche 1 und 2 in der Vorwalzgruppe denen des Stichplans nach Fig. 26. Das nach Stich 2 aus dem Profilkaliber des Horizontalgerüstes HG austretende Profil wird dann in zwei aufeinanderfolgenden Stichen 3 und 4 durch die Kaliberreihe K3 des eingangsseitigen und anschließend des ausgangsseitigen Tandemgerüstes ETG bzw. ATG profilreduzierend geformt, und dieses Profil wird in zwei Reversierstichen R5 und R6 in umgekehrter Richtung durch die Kaliberreihe K2 der beiden Gerüste geführt und dabei weiter profilreduziert. Diesen Stichen schließen sich dann zwei weitere Folgestiche 7 und 8 durch die Kaliberreihe K1 in entgegengesetzter Richtung an, wobei der Stich 8 durch das ausgangsseitige Tandemgerüst ATG der Fertigstich ist.

Die Stichpläne nach Fig. 28 und 29 entsprechen den beschriebenen Stichplänen nach Fig. 26 und 27 mit der Maßgabe, daß hier ein Vorprofil VP mit I-Querschnitt verwendet wird, dessen Steg S beidseitig eine Verdickung DK aufweist.

Bei den Stichplänen nach Fig. 30 und 31 wird das Vorprofil, wie bei den vorstehend erläuterten Stichplänen in den Fig. 26 bis 29 in einem ersten Stich 1 im Vertikalgerüst VG der Vorwalzgruppe gestaucht, anschließend aber in einer Folge von Stichen und Reversierstichen 2, R3 und 4 im Horizontalgerüst HG der Vorwalzgruppe, daß hier mit drei Wahlkalibern K1, K2 und K3 ausgestattet ist, reduzierend profilgeformt und dann in einer einzigen Folge von drei Stichen 5, 6, 7 in den Kalibern der Gerüste der Kompakt-Tandemgerüstgruppe, nämlich dem eingangsseitigen Tandemgerüst ETG, dem Stauchzwischengerüst SZG und dem ausgangsseitigen Tandemgerüst ATG fertiggeformt.

## Patentansprüche

1. Verfahren zum Walzen von Spundwand-, Winkel oder ähnlichen Fertigprofilen aus einem Vorprofil (VP) mittels einer, im Reversierbetrieb arbeitenden Walzgerüstanordnung, die eine Kompaktwalzgruppe aufweist, bestehend aus einem eingangsseitigen ersten Universalgerüst (EUG), einem ausgangsseitigen zweiten Universalgerüst (AUG) und einem zwischen diesen Universalgerüsten angeordneten, zwei oder mehr Wahlkaliber aufweisenden Stauch-Zwischengerüst (SZG), wobei der Kompaktwalzgruppe eine Vorwalzgruppe vorgeordnet ist, die aus einem Universalgerüst (UG) und/oder aus einem Vertikal-Duo-Gerüst (VDG) und/oder einem Horizontal-Duo-Gerüst (HDG) besteht, und wobei in beiden Walzgruppen der Walzgerüstanordnung wahlweise in die Walzlinie und aus dieser herausbringbare Wahlkaliber (WK) vorgesehen sind,
**gekennzeichnet durch**
die Formung eines rechteckig oder endabmessungsgenäherten vorgeformten. stauchreduzierten Vorprofils (VP) in der aus einem Universalgerüst (UG) oder einem Vertikal-Duo-Gerüst (VDG) und einem Horizontal-Duo-Gerüst (HDG) bestehenden Vorwalzgruppe in einer Reihe von Formänderungs- oder Formreduzierwalzstichen, die anschließende, jeweils profilverändernde Formung im eingangsseitigen Universalgerüst (EUG) und in den Wahlkalibem (WK) des Stauchzwischengerüsts (SZG) der Kompaktwalzgruppe, und die profilreduzierend Fertigformung in einem folgenden Reversierstich im ausgangsseitigen Universalgerüst (AUG).

2. Verfahren nach Anspruch 1
**dadurch gekennzeichnet,**
**dass** mit einer ein Vertikal-Duo-Gerüst (VDG) oder ein Universalgerüst (UG) und ein Horizontal-Duo-Gerüst (HDG) aufweisenden Vorwalzgruppe und einer Kompaktwalzgruppe, deren Stauchzwischengerüst (SZW) zwei oder mehr Wahlkaliber (WK) aufweist, das Vorprofil (VP) im Vertikal-Duo-Gerüst (VDG) oder in dem Universalgerüst (UG) der Vorwalzgruppe stauchreduziert und in deren profilierte Walzen aufweisenden Horizontal-Duo-Gerüst (HDG) in einem Stich oder mehreren reversierenden Stichen profilverändernd geformt und in anschließenden reversierenden Stichen zwischen dem eingangsseitigen Universalgerüst (EUG) und den Wahlkalibern (WK) des Stauchzwischengerüstes (SZK) in im Universalgerüst (UG) profilreduzierend und in den Wahlkalibem (WK) profilverändernd und in einem von diesen bzw. dem ausgangsseitigen Universalgerüst (AUG) ebenfalls profilverändernd fertiggeformt wird.

3. Verfahren nach Anspruch 1,
mit einer, ein Vertikal-Duo-Gerüst oder ein Universalgerüst und ein Horizontal-Duo-Gerüst aufweisenden Vorwalzgruppe und einer Kompaktwalzgruppe, die aus einem eingangsseitigen und einem ausgangsseitigen Tandemgerüst mit jeweils zwei oder mehr Kalibern aufweisenden Duo-Walzenpaaren und diesen zugeordneten Querverschiebeeinrichtungen für das Walzgut und einem, zwischen den beiden Tandemgerüsten angeordneten Stauchzwischengerüst mit oder ohne Wahlkaliber besteht,
**dadurch gekennzeichnet,**
**daß** das, einen vorgeformten oder einen Rechteckquerschnitt aufweisendem Vorprofil in dem ggfs. mit Profilierten Horizontalwalzen ausgestatteten Universalgerüst und in dem, ggfs. ebenfalls profilierte Horizontalwalzen aufweisenden Horizontal-Duo-Gerüst der Vorwalzgruppe in mehreren reversierenden Stichen zwischen beiden Walzgerüsten profilverändernd geformt, anschließend reversierend in den Kalibern der beiden Tandemgerüste mit oder ohne Einschluß eines Stichs in dem, profilierte Walzen aufweisenden Stauchzwischengerüst fertiggeformt wird.

4. Verfahren nach Anspruch 1,
**dadurch gekennzeichnet,**
**daß** ein, einen im Querschnitt des Fertigprofils angenäherten oder einen Rechteckquerschnitt aufweisendes Vorprofil in einem Stich oder reversierend in weiteren Stichen im Vertikal-Duo-Gerüst und anschließend, ebenfalls in einem Stich oder reversierend in weiteren Stichen im Horizontal-Duo-Gerüst gestaucht und dann im eingangsseitigen Universalgerüst und dem ersten Wahlkaliber des Stauch-Zwischengerüstes reversierend, wiederholend und ebenso in folgenden Stichen und Reversierstichen im eingangsseitigen Universalgerüst und dem weiteren Wahlkaliber profilverändernd und profilreduzierend geformt und anschließend, in aufeinanderfolgenden Stichen im eingangsseitigen Universalgerüst, dem letzten Wahlkaliber des Stauch-Zwischengerüstes und dem ausgangsseitigen Universalgerüst fertiggeformt wird.

5. Verfahren nach Anspruch 2,
**dadurch gekennzeichnet,**
**daß** das Vorprofil im Vertikal-Duo-Gerüst gestaucht, im folgenden Stich mit den profitierten Walzen des Horizontal-Duo-Gerüstesprofilverändernd geformt, anschließend in zwei Stichen im eingangsseitigen Universalgerüst und anschließend im ersten Wahlkaliber des Stauch-Zwischengerüstes profilverändernd, dann reversierend im eingangsseitigen Universalgerüst und ausgangsseitigen Universalgerüst im wesentlichen profilreduzierend, dann reversierend in drei Stichen hintereinander im ausgangsseitigen UniversalgerOst profilreduzierend, in im ersten Wahlkaliber des Stauchzwischengerüstes profilverändernd und in einem Stich und einem Reversierstich im eingangsseitigen Universalgerüst profilreduzierend und anschließend im zweiten Wahlkaliber des Stauchzwischengerüstes fertiggeformt wird.

6. Verfahren nach Anspruch 2,
**dadurch gekennzeichnet,**
**daß** bei Ausstattung des Stauchzwischengerüstes mit zwei Wahlkalibern das Vorprofil im Vertikal-Duo-Gerüst gestaucht. im folgenden Stich mit den profilierten Walzen des Horizontal-Duo-Gerüstes profilverändernd geformt. anschließend in drei reversierenden Stichen im eingangsseitigen Universalgerüst im wesentlichen profilverändernd, anschließend in einem ersten Wahlkaliber des Stauchzwischengerüstes profilverändernd, in folgenden Reversierstichen und Stichen im eingangsseitigen Universalgerüst profilverändernd und profilreduzierend und anschließend im zweiten Wahlkaliber des Stauchzwischengerüstes und in dem ausgangsseitigen Universalgerüst fertiggeformt wird.

7. Verfahren nach Anspruch 2,
**dadurch gekennzeichnet,**
**daß** bei Ausstattung des Stauchzwischengerüstes mit zwei Wahlkalibern das Vorprofil im Vertikal-Duo-Gerüst oder im entsprechenden Universalgerüst gestaucht und anschließend mit den profilierten Walzen im Horizontal-Duo-Gerüst reversierend. profilverändernd geformt, anschließend reversierend im Wechsel im eingangsseitigen Universalgerüst und dem ersten Wahlkaliber des Stauchzwischengerüstes profilreduzierend und profilverändernd und anschließend im zweiten Wahlkaliber des Stauchzwischengerüstes und in dem ausgangsseitigen Universalgerüst fertiggeformt wird.

8. Verfahren nach Anspruch 7,
**dadurch gekennzeichnet,**
**daß** bei zusätzlicher Ausstattung auch des Horizontal-Duo-Gerüstes mit zwei Wahlkalibern, das im Vertikal-Duo-Gerüst gestauchte Vorprofil in reversierenden Stichen im ersten und im zweiten Wahlkaliber des Horizontal-Duo-Gerüstes bereits in der Vorwalzgruppe profilverandernd und profilreduzierend geformt und anschließend in der Kompaktwalzgruppe fertiggeformt wird.

9. Verfahren nach Anspruch 3,
**dadurch gekennzeichnet,**
**daß** bei Ausstattung des Horizontal-Duo-Gerüstes der Vorwalzgruppe mit profilierten Walzen, das Vorprofil im Vertikal-Duo-Gerüst mit einem oder mehreren reversierenden Stichen gestaucht, anschließend im Horizontal-Duo-Gerüst in einem Stich und daran anschließend in den Tandemgerüsten in reversierenden Stichfolgen profilverändernd und profilreduzierend geformt wird.

10. Verfahren nach Anspruch 3
**dadurch gekennzeichnet,**
**daß** bei Ausstattung des Horizontal-Duo-Gerüstes mit profilierten Walzen ein Vorprofil mit einem, dem Querschnitt des Fertigprofils angenäherten Querschnitt im Horizontal-Duo-Gerüst in mehreren reversierenden Stichen profilr eduzierend geformt und dann anschließend in den Tandemgerüsten mit oder ohne Zwischenschaltung eines Stauchzwischengerüstes mit ebenfalls profilierten Walzen in reversierenden Stichen im wesentlichen weiter profilreduzierend geformt wird.

11. Verfahren nach Anspruch 3,
**dadurch gekennzeichnet,**
**daß** bei Ausstattung des Universalgerüstes und des Horizontal-Duo-Gerüstes der Vorwalzgruppe mit Wahlkalibern oder profilierten Walzen, die Formung des Vorprofils in mehreren reversierenden Stichen, jeweils hintereinander in beiden Walzgerüsten, die weitere Formung reversierend in den beiden Tandemgerüsten mit oder ohne Zwischenschaltung eines Stauchzwischengerüstes mit Profilierten Walzen erfolgt.

12. Verfahren nach Anspruch 11,
**dadurch gekennzeichnet,**
**daß** das Vorprofil zunächst in einem Stich und einem Reversierstich im Horizontal-Duo-Gerüst, anschließend in mehreren reversierenden Stichen hintereinander im Universalgerüst und Horizontal-Duo-Gerüst profilverändernd oder profilreduzierend geformt und dann in den beiden Tandemgerüsten und dem Stauchzwischengerüst der Kompaktwalzgruppe zugeführt wird.

13. verfahren nach Anspruch 3,
**dadurch gekennzeichnet,**
**daß** bei Verwendung eines Universalgerüstes bzw. bei Ausstattung des Vertikal-Duo-Gerüstes in der Vorwalzgruppe mit profilierten Walzen und des Horizontal-Duo-Gerüstes mit Wahlkalibern, das, einen, dem Fertigprofil angenäherten Querschnitt aufweisende Vorprofil im Universalgerüst bzw. im Vertikal-Duo-Gerüst in einem Stich und anschließend in zwei oder mehr reversierenden Stichen in den beiden Wahlkalibern des Horizontal-Duo-Gerüstes profilverändernd und profilreduzierend geformt und anschließend mit reversierenden Stichen in den Tandemgerüsten der Kompaktwalzgruppe fertiggeformt wird.

14. Verfahren nach Anspruch 3,
**dadurch gekennzeichnet,**
**daß** bei Ausstattung der Vorwalzgruppe mit einem Universalgerüst und einem Horizontal-Duo-Gerüst mit Wahlkalibern, das Vorprofil in aufeinanderfolgenden und reversierenden Stichen im Universalgerüst und in dem ersten Wahlkaliber des Horizontal-Duo-Gerüstes, anschließend nach einem letzten Reversierstich durch das Universalgerüst und Folgestich durch das zweite Wahlkaliber des Horizontal-Duo-Gerüstes formverändernd und formreduzierend geformt und in anschließenden Stichen und reversierenden Stichen in den Tandemgerüsten der Kompaktwalzgruppe fertiggeformt wird.

15. Verfahren nach Anspruch 3,
**dadurch gekennzeichnet,**
**daß** bei Ausstattung der Vorwalzgruppe mit einem Universalgerüst und einem Horizonial-Duo-Gerüst mit Wahlkalibern das Vorprofil in zwei reversierenden Stichen im ersten Wahlkaliber des Horizontal-Duo-Gerüstes, dann erneut im Universalgerüst und folgend im gleichen Wahlkaliber des Horizontal-Duo-Gerüstes und reversierend erneut durch das erste Wahlkaliber und das Universalgerüst, dann in aufeinanderfolgenden Stichen durch das Universalgerüst und das zweite Wahlkaliber des Horizontal-Duo-Gerüstes formverändernd und formreduzierend geformt, in anschließenden Stichen und Reversierstichen in den Tandemgerüsten fertiggeformt wird.

16. Verfahren nach Anspruch 1, mit einer, ein Vertikal-Duo-Gerüst, Horizontal-Duo-Gerüst und ein Universalgerüst aufweisenden Vorwalzgruppe und einer Kompaktwlazgruppe. die aus einem eingangsseitigen Tandemgerüst, einem Stauchzwischengerüst und einem ausgangsseitigen Tandemgerüst besteht,
**dadurch gekennzeichnet,**
**dass** bei Ausstattung des Horizontal-Duo-Gerüsts mit zwei Kalibern oder Wahlkalibern und des Universalgerüsts mit Kaliberwalzen ein Vorprofil mit Rechteckquerschnitt oder einem, dem Fertigprofil angenähertem Querschnitt in dem Vertikal-Duo-Gerüst in einem Stich gestaucht, anschließend mit einer Mehrzhal von, jeweils aufeinanderfolgenden Stichen im ersten Kaliber oder Wahlkaliber des Horizontal-Duo-Gerüsts und im Universalgerüst und entsprechenden Reverstichen im Universalgerüst und Horizontal-Duo-Gerüst und anschließend im zweiten Kaliber oder Wahlkaliber des Horizontal-Duo-Gerüsts in einem weiteren Stich profilverändernd geformt und dann mit drei aufeinanderfolgenden Stichen im eingangsseitigen Tandemgerüst. im Stauchzwischengerüst und im ausgangsseitigen Tandemgerüst fertiggeformt wird.

17. Verfahren nach einem oder mehreren der Ansprüche 1 bis 16,
**dadurch gekennzeichnet,**
**daß** die Vorwalzgruppe in einer Walzlinie (WL1) einen Auslaufrollgang (RG2) aufweist und diesem eine Quertransporteinrichtung (QT) und in einer zweiten Walzlinie (WL2) ein paralleler Eingangsrollgang (RG3) für die Kompakt-Tandemgerüstgruppe (EUG, SZG und AUG) nachgeordnet sind, und das Horizontalgerüst (HDG) der Vorwalzgruppe und/oder das Stauchzwischengerüst (SZG) der Kompakt-Tandemgerüstgruppe jeweils zwei Wahlkaliber aufweisen, und daß dem ausgangsseitigen Universalgerüst (AUG) der Kompakt-Tandemgerüstgruppe ein oder mehrere Duo-Horizontalgerüste (DHGI, DHGII, DHGIII) mit Kaliberwalzen nachgeordnet sind, und daß beim Walzen mit dieser Gerüstanordnung die Breitenanpassung und eine Formanpassung eines Vorprofils (VP) mit H-Querschnitt bei gleichzeitiger Reduzierung des Querschnitts in der Vorwalzgruppe die weitere Reduktion des Querschnitts mit Vorformung der Profilenden für die Schloßbildung in der Kompakt-Tandemgerüstgruppe und die abschließende Fertigbildung der Schlösser des Profils in den Kalibern der Duo-Horizontalgerüste erfolgt.

18. Verfahren und Gerüstanordnung nach Anspruch 17,
**dadurch gekennzeichnet,**
**daß** das Vorprofil in der Vorwalzgruppe in mehreren Stichen und Reversierstichen gestaucht und mit oder ohne Einsatz der Wahlkaliber des Horizontalgerüstes reduzierend geformt und dann in der Kompakt-Tandemgerüstgruppe in durchgehenden Stich- und Reversierstichfolgen mit oder ohne Einsatz der Wahlkaliber im Stauchzwischengerüst weiter reduzierend in die fertige Grundform gewalzt und dann die Spundwand-Schloßenden der Grundform fertig geformt werden.

19. Verfahren und Gerüstanordnung nach den Ansprüchen 17 und 18,
**dadurch gekennzeichnet,**
**daß** das Vorprofil (VP) in dem Vertikalgerüst (VDG) der Vorwalzgruppe in einem Stich (1) gestaucht, anschließend in einem Folgestich (2) im ersten Wahlkaliber (WKI) des Horizontalgerüstes (HDG) dieser Vorwalzgruppe geformt, in einem anschließenden Reversierstich (R3) und einem, diesem folgenden Stich im zweiten Wahlkaliber (WKII) formreduziert wird und dann in drei Stich- bzw. Reversierstichfolgen (5, 6, 7; R8, R9, R10; 11. 12, 13) hintereinander durch alle Gerüste (EUG, SZG und AUG) der Kompakt-Tandemgerüstgruppe und in einer anschließenden Folge von Stichen (14. 15) in den Duo-Horizontalgerüsten (DHGI, DHGII) formreduzierend in die fertige Spundwandgrundform mit deren Schloßenden gewalzt werden.

20. Verfahren und Gerüstanordnung nach den Ansprüchen 17 und 18,
**dadurch gekennzeichnet,**
**daß** das Vorprofil (VP) im Vertikalgerüst (VDG) der Vorwalzgruppe in einem Stich (1) gestaucht. anschließend in einem Stich (2), einem Reversierstich (R3) und einem Folgestich (4) in dem Horizontalgerüst (HDG) geformt und formreduziert und dann in der Kompakt-Tandemgerüstgruppe unter Einsatz des ersten Wahlkalibers des Stauchzwischengerüstes (SZG) dieser Gerüstgruppe in drei Folgestichen (5,6,7) und Reversierstichfolgen (R8, R9, R10) hintereinander durch alle Gerüste (EUG, SZG, AUG) der Kompakt-Tandemgerüstgruppe und einem Anschlußstich (11), wieder durch das eingangsseitige Universalgerüst (EUG) weiter reduziert, in einem weiteren Stich (12) durch das zweite Wahlkaliber des Stauchzwischengerüstes (SZG) formreduzierend zur Spundwandgrundform und dann unmittelbar anschließend, ebenfalls in aufeinanderfolgenden Stichen (13, 14, 15) durch die Kaliberwalzen der Duo-Horizontalgerüste (DHGI, DHGII, DHGIII) die Schloßenden des Profils fertig gewalzt werden.

21. Verfahren nach einem oder mehreren der Ansprüche 1 bis 17,
**dadurch gekennzeichnet,**
**daß** bei Ausstattung des Horizontalgerüstes der Vorwalzgruppe und des Stauchzwischengerüstes der Kompaktwalzgruppe mit Wahlkalibern, das Vorprofil im Vertikalgerüst der Vorwalzgruppe gestaucht, anschließend in den Wahlkalibern von deren Horizontalgerüst geformt und reduziert und dann in dem eingangsseitigen Universalgerüst der Kompaktwalzgruppe und den Wahlkalibern des Stauchzwischengerüstes weiter reduziert und abschließend im ausgangsseitigen Universalgerüst fertig gewalzt wird.

22. verfahren nach Anspruch 21,
**dadurch gekennzeichnet,**
**daß** das Vorprofil (VP) im Vertikalgerüst (VG) der Vorwalzgruppe in einem Stich (1) gestaucht und anschließend in einer Folge von drei Stichen bzw. Reversierstichen (2, R3 und 4) durch drei Wahlkaliber (H1, H2 und H3) im Horizontalgerüst (HG) der Vorwalzgruppe walzgeformt und reduziert und dann in zwei aufeinanderfolgenden Stichen (5, 6) im eingangsseitigen Universalgerüst (EUG) der Kompaktwalzgruppe und dem ersten Wahlkaliber (WKI) des Stauchzwischengerüstes (SZG). anschließend in einem Reversierstich (R7) und einem Folgestich (8) wieder durch das eingangsseitige Universalgerüst (EUG) sowie einem Folgestich (9) durch das zweite Wahlkaliber (WKII) des Stauchzwischengerüstes (SZG) weiter reduziert und dann in einem weiteren Folgestich (10) durch das ausgangsseitige Universalgerüst (AUG) fertig geformt wird.

23. Verfahren nach einem oder mehreren der Ansprüche 1 bis 17,
**dadurch gekennzeichnet,**
**daß** zum Walzen von Raupenkettengliedern aus einem Vorprofil mit Rechteck- bzw. I-Querschnitt mit ggfs. leicht verdicktem Stegabschnitt das Vorprofil im Vertikalgerüst der Vorwalzgruppe gestaucht, anschließend in dem Horizontalgerüst dieser Gruppe profil-vorgeformt und dann in jeweils zwei oder mehr Stich- und Reversierstichfolgen mit oder ohne Einschluß der Wahlkaliber des Stauchzwischengerüstes in den Kaliberreihen der Kompakt-Tandemgerüstgruppe formreduzierend fertig gewalzt wird.

24. Verfahren nach Anspruch 23,
**dadurch gekennzeichnet,**
**daß** das Vorprofil (VP) mit Rechteck- oder I-Querschnitt in einem Stich (1) im Vertikalgerüst (VG) der Vorwalzgruppe gestaucht und anschließend mit einem weiteren Stich (2) im Formkaliber des Horizontalgerüstes (HG) der Vorwalzgruppe profilgeformt und dann in drei Stich- und Reversierstichfolgen (3, 4, 5; R6, R7, R8) durch eine Kaliberreihe (K1) des eingangsseiligen Tandemgerüstes (ETG), des Stauchzwischengerüstes (SZG) und des ausgangsseitigen Tandemgerüstes (ATG) der Kompakt-Tandemgerüstgruppe reduziert und daran anschließend in einer weiteren Stichfolge (9, 10, 11) durch die zweite Kaliberreihe (K2) der gleichen Gerüstgruppe weiter reduziert und im ausgangsseitigen Tandemgerüst (ATG) fertig geformt wird.

25. Verfahren nach Anspruch 23,
**dadurch gekennzeichnet,**
**daß** das Vorprofil (VP) mit Rechteck oder I-Querschnitt in einem Stich (1) im Vertikalgerüst (VG) der Vorwalzgruppe gestaucht und anschließend mit weiteren Stichen (2, R3, 4) in Wahlkalibern (K1, K2, K3) des Horizontalgerüstes (HG) der Vorwalzgruppe profilgeformt dann in aufeinanderfolgenden drei Stichen im Formkaliber des eingangsseitigen Tandemgerüstes (ETG), des Stauchzwischengerüstes (SZG) und des ausgangsseitigen Tandemgerüstes (ATG) der Kompakt-Tandemgerüstgruppe reduziert und fertiggeformt wird.

26. Verfahren nach Anspruch 24,
**dadurch gekennzeichnet,**
**daß** die Kompakt-Tandemgerüstgruppe nur ein eingangsseitiges Tandemgerüst (ETG) und ein ausgangsseitiges Tandemgerüst (ATG) und diese Gerüste drei Kaliberreihen (K1, K2 und K3) aufweisen.

## Claims

1. A method for rolling sheet piling sections, angle sections or similar finished sections from a preliminary section (VP) by means of a roll stand arrangement that operates in the reversing mode and comprises a compact rolling train consisting of a first universal stand (EUG) on the intake side, a second universal stand (AUG) on the run-out side and an intermediate upsetting stand (SZG) that is arranged in between these universal stands and has two or more selection grooves [unconfirmed translation], wherein a preliminary rolling train consisting of a universal stand (UG) and/or of a two-high vertical stand (VDG) and/or a two-high horizontal stand (HDG) is arranged upstream of the compact rolling train, and wherein selection grooves (WK) that can be selectively moved into and out of the rolling line are provided in both rolling trains of the roll stand arrangement,
**characterized in that**
a rectangular or a pre-shaped preliminary section (VP) that was reduced by means of upsetting and has dimensions close to the final dimensions is shaped in the preliminary rolling train that consists of a universal stand (UG) or a two-high vertical stand (VDG) and a two-high horizontal stand (HDG) during a series of shape changing or shape reducing passes, wherein the preliminary section is then respectively shaped such that its profile is changed in the universal stand (EUG) on the intake side and in the selection grooves (WK) of the intermediate upsetting stand (SZG) of the compact rolling train, as well as finish-shaped such that its profile is reduced during one ensuing reversing pass in the universal stand (AUG) on the run-out side.

2. The method according to Claim 1,
**characterized in that**,
in a preliminary rolling train containing a two-high vertical stand (VDG) or a universal stand (UG) and a two-high horizontal stand (HDG) and a compact rolling train, the intermediate upsetting stand (SZW) of which has two or more selection grooves (WK), the preliminary section (VP) is reduced by means of upsetting in the two-high vertical stand (VDG) or in the universal stand (UG) of the preliminary rolling train and shaped such that its profile is changed in the two-high horizontal stand (HDG) of this rolling train which contains profiled rolls during one pass or several reversing passes, wherein the profile of the preliminary section is then reduced in the universal stand (UG) during subsequent reversing passes between the universal stand (EUG) and the selection grooves (WK) of the intermediate upsetting stand (SZK), and wherein the profile of the preliminary section is finish-shaped such that its profile is changed in one of the selection grooves and in the universal stand (AUG) on the run-out side, respectively.

3. The method according to Claim 1, with a preliminary rolling train that consists of a two-high vertical stand or a universal stand and a two-high horizontal stand, and with a compact rolling train that consists of a tandem stand on the intake side and a tandem stand on the run-out side which respectively comprise two-high roll pairs that have two or more grooves and assigned transverse displacement units for the rolling stock, as well as an intermediate upsetting stand with or without selection grooves which is arranged between the two tandem stands,
**characterized in that**
a pre-shaped preliminary section or a preliminary section of rectangular cross section is shaped such that its profile is changed in the universal stand that, if applicable, is equipped with profiled horizontal rolls and in the two-high horizontal stand of the preliminary rolling train which, if applicable, is also equipped with profiled horizontal rolls during several reversing passes between both rolling trains, wherein the preliminary section is then finish-shaped in a reversing fashion in the grooves of both tandem stands, namely with or without a pass through the intermediate upsetting stand that contains profiled rolls.

4. The method according to Claim 1,
**characterized in that**
a preliminary section with the approximate cross section of the finished section or a preliminary section of rectangular cross section is upset during one pass or, in a reversing fashion, additional passes in the two-high vertical stand and subsequently in the two-high horizontal stand, namely also during one pass or, in a reversing fashion, additional passes, wherein the preliminary section is then shaped such that its profile is changed and reduced in the universal stand on the intake side and in the first selection groove of the intermediate upsetting stand, namely in a reversing fashion, and repeatedly in the universal stand on the intake side and in the other selection groove during ensuing passes and reversing passes, and wherein the preliminary section is subsequently finish-shaped during successive passes through the universal stand on the intake side, the last selection groove of the intermediate upsetting stand and the universal stand on the run-out side.

5. The method according to Claim 2,
**characterized in that**
the preliminary section is upset in the two-high vertical stand, shaped such that its profile is changed by means of the profiled rolls of the two-high horizontal stand during the ensuing pass and then shaped such that its profile is changed during two passes through the universal stand on the intake side and subsequently in the first selection groove of the intermediate upsetting stand, wherein the preliminary section is then shaped in a reversing fashion such that its profile is significantly reduced in the universal stand on the intake side and in the universal stand on the run-out side, then shaped such that its profile is reduced in the universal stand on the run-out side during three successive passes and shaped such that is profile is changed in the first selection groove of the intermediate upsetting stand, and wherein the preliminary section is subsequently shaped such that its profile is reduced in the universal stand on the intake side during one pass and one reversing pass and ultimately finish-shaped in the second selection groove of the intermediate upsetting stand.

6. The method according to Claim 2,
**characterized in that**,
if the intermediate upsetting stand is equipped with two selection grooves, the preliminary section is upset in the two-high vertical stand, shaped such that its profile is changed by means of the profiled rolls of the two-high horizontal stand during the ensuing pass and then shaped such that its profile is significantly changed during three reversing passes through the universal stand on the intake side, wherein the preliminary section is subsequently shaped such that its profile is changed in the first selection groove of the intermediate upsetting stand, shaped such that its profile is changed and reduced in the universal stand on the intake side during ensuing reversing passes and passes and ultimately finish-shaped in the second selection groove of the intermediate upsetting stand and in the universal stand on the run-out side.

7. The method according to Claim 2,
**characterized in that**,
if the intermediate upsetting stand is equipped with two selection grooves, the preliminary section is upset in the two-high vertical stand or in the corresponding universal stand and then shaped in a reversing fashion such that its profile is changed by means of the profiled rolls of the two-high horizontal stand, wherein the preliminary section is then alternately shaped in a reversing fashion such that its profile is reduced and changed in the universal stand on the intake side and in the first selection groove of the intermediate upsetting stand.

8. The method according to Claim 7,
**characterized in that**,
if the two-high horizontal stand is also equipped with two selection grooves, the preliminary section that was upset in the two-high vertical stand is already shaped such that its profile is changed and reduced in the first and in the second selection groove of the two-high horizontal stand during reversing passes, wherein the preliminary section is subsequently finish-shaped in the compact rolling train.

9. The method according to Claim 3,
**characterized in that**,
if the two-high horizontal stand of the preliminary rolling train is equipped with profiled rolls, the preliminary section is upset in the two-high vertical stand during one or more reversing passes and then shaped such that its profile is changed and reduced during one pass through the two-high horizontal stand and subsequently in the tandem stands during reversing pass sequences.

10. The method according to Claim 3,
**characterized in that**,
if the two-high horizontal stand is equipped with profiled rolls, a preliminary section with the approximate cross section of the finished section is shaped such that its profile is reduced in the two-high horizontal stand during several reversing passes and subsequently shaped such that its profile is further reduced to a significant degree in the tandem stands during reversing passes, namely with or without the intermediate utilization of an intermediate upsetting stand that is also equipped with profiled rolls.

11. The method according to Claim 3,
**characterized in that**,
if the universal stand and the two-high horizontal stand of the preliminary rolling train are equipped with selection grooves or with profiled rolls, the preliminary section is respectively shaped successively in both rolling trains during several reversing passes, wherein the preliminary section is additionally shaped in a reversing fashion in the two tandem stands, namely with or without the intermediate utilization of an intermediate upsetting stand with profiled rolls.

12. The method according to Claim 11,
**characterized in that**
the preliminary section is initially shaped such that its profile is changed or reduced during one pass and one reversing pass through the two-high horizontal stand and then successively during several reversing passes through the universal stand and the two-high horizontal stand, wherein the preliminary section is subsequently transported to the two tandem stands and the intermediate upsetting stand of the compact rolling train.

13. The method according to Claim 3,
**characterized in that**,
if utilizing a universal stand or if equipping the two-high vertical stand in the preliminary rolling train with profiled rolls and equipping the two-high horizontal stand with selection grooves, a preliminary section with a cross section close to that of the finished section is shaped such that its profile is changed and reduced in the universal stand or in the two-high vertical stand during one pass and subsequently in the two selection grooves of the two-high horizontal stand during two or more reversing passes, wherein the preliminary section is subsequently finish-shaped in the tandem stands of the compact rolling train during reversing passes.

14. The method according to Claim 3,
**characterized in that**,
if the preliminary rolling train is equipped with a universal stand and a two-high horizontal stand with selection grooves, the preliminary section is shaped such that its shape is changed and reduced during successive reversing passes through the universal stand and the first selection groove of the two-high horizontal stand and subsequently during a last reversing pass through the universal stand and an ensuing pass through the second selection groove of the two-high horizontal stand, wherein the preliminary section is subsequently finish-shaped in the tandem stands of the compact rolling train during ensuing passes and reversing passes.

15. The method according to Claim 3,
**characterized in that**,
if the preliminary rolling train is equipped with a universal stand and a two-high horizontal stand with selection grooves, the preliminary section is shaped in the first selection groove of the two-high horizontal stand during two reversing passes, then shaped anew in the universal stand and then in the same selection groove of the two-high horizontal stand and subsequently shaped anew in a reversing fashion by the first selection groove and the universal stand, wherein the preliminary section is then shaped such that its shape is changed and reduced during successive passes through the universal stand and the second selection groove of the two-high horizontal stand, and wherein the preliminary section is subsequently finish-shaped in the tandem stands during ensuing passes and reversing passes.

16. The method according to Claim 1, with a preliminary rolling train that consists of a two-high vertical stand, a two-high horizontal stand and a universal stand, and with a compact rolling train that consists of a tandem stand on the intake side, an intermediate upsetting stand and a tandem stand on the run-out side,
**characterized in that**,
if the two-high horizontal stand is equipped with two grooves or selection grooves and the universal stand is equipped with grooved rolls, a preliminary section of rectangular cross section or the approximate cross section of the finished section is upset in the two-high vertical stand during one pass and then shaped such that its profile is changed in the first groove or selection groove of the two-high horizontal stand and in the universal stand during respectively successive passes, as well as during corresponding reversing passes in the universal stand and in the two-high horizontal stand and during one ensuing pass through the second groove or selection groove of the two-high horizontal stand, wherein the preliminary section is subsequently finish-shaped in the tandem stand on the intake side, in the intermediate upsetting stand and in the tandem stand on the run-out side during three successive passes.

17. The method according to at least one of Claims 1-16,
**characterized in that**
the preliminary rolling train contains a run-out roller table (RG2) in one rolling line (WL1), wherein a transverse conveyor (QT) and, in a second rolling line (WL2), a parallel intake roller table (RG3) for the compact tandem stand train (EUG, SZG and AUG) are arranged downstream of said a run-out roller table, **in that** the horizontal stand (HDG) of the preliminary rolling train and/or the intermediate upsetting stand (SZG) of the compact tandem stand train respectively have two selection grooves, **in that** one or more two-high horizontal stands (DHGI, DHGII, DHGIII) with grooved rolls are arranged downstream of the universal stand (AUG) on the intake side of the compact tandem stand train, and **in that**, when rolling with this stand arrangement, the width adaptation and a shape adaptation of a preliminary section (VP) with H-shaped cross section and the simultaneous reduction of its cross section are realized in the preliminary rolling train, the additional reduction of the cross section and the preliminary shaping of the profile ends for the lock formation are realized in the compact tandem stand train and the final formation of the locks of the section is realized in the grooves of the two-high horizontal stands.

18. The method and stand arrangement according to Claim 17,
**characterized in that**
the preliminary section is upset in the preliminary rolling train during several passes and reversing passes and shaped such that its shape is reduced with or without the utilization of the selection grooves of the horizontal stand, wherein the preliminary section is then rolled into the finished basic shape while its shape is additionally reduced in the compact tandem stand train during continuous pass and reversing pass sequences, namely with or without the utilization of the selection grooves in the intermediate upsetting stand, and wherein the shaping of the sheet piling lock ends of the basic shape is then finished.

19. The method and stand arrangement according to Claims 17 and 18,
**characterized in that**
the preliminary section (VP) is upset in the vertical stand (VDG) of the preliminary rolling train during one pass (1 ), subsequently shaped in the first selection groove (WK1) of the horizontal stand (HDG) of this preliminary rolling train during one ensuing pass (2) and subsequently shaped such that its shape is reduced in the second selection groove (WK2) during an ensuing reversing pass (R3) and a subsequent pass, wherein the preliminary section is then rolled into the finished basic sheet piling shape with its lock ends, namely such that its shape is reduced, during three successive pass and reversing pass sequences (5, 6, 7; R8, R9, R10; 11, 12, 13) through all stands (EUG, SZG and AUG) of the compact tandem stand train and during an ensuing sequence of passes (14, 15) through the two-high horizontal stands (DHGI, DHGII).

20. The method and stand arrangement according to Claims 17 and 18,
**characterized in that**
the preliminary section (VP) is upset in the vertical stand (VDG) of the preliminary rolling train during one pass (1), subsequently shaped such that its shape is reduced in the horizontal stand (HDG) during one pass (2), a reversing pass (R3) and an ensuing pass (4) and then additionally reduced in the compact tandem stand train by utilizing the first selection groove of the intermediate upsetting stand (SZG) of this rolling train, namely during three successive ensuing passes (5, 6, 7) and reversing passes (R8, R9, R10) through all stands (EUG, SZG and AUG) of the compact tandem stand train, as well as one ensuing pass (11) through the universal stand (EUG) on the intake side, wherein the preliminary section is then shaped into the basic sheet piling shape such that its shape is reduced during one additional pass (12) through the second selection groove of the intermediate upsetting stand (SZG), and wherein the lock ends of the section are immediately thereafter finish-rolled, namely also during successive passes (13, 14, 15) through the grooved rolls of the two-high horizontal stands (DHGI, DHGII, DHGIII).

21. The method according to at least one of Claims 1-17,
**characterized in that**,
if the horizontal stand of the preliminary rolling train and the intermediate upsetting stand of the compact rolling train are equipped with selection grooves, the preliminary section is upset in the vertical stand of the preliminary rolling train, subsequently shaped and reduced in the selection grooves of its horizontal stand and then additionally reduced in the universal stand on the intake side of the compact rolling train and the selection grooves of the intermediate rolling stand, as well as finish-rolled in the universal stand on the run-out side.

22. The method according to Claim 21,
**characterized in that**
the preliminary section (VP) is upset in the vertical stand (VG) of the preliminary rolling train during one pass (1) and subsequently shaped by means of rolling and reduced during a sequence of three passes and reversing passes (2, R3 and 4) through three selection grooves (H1, H2 and H3) of the horizontal stand (HG) of the preliminary rolling train, wherein the preliminary section is then additionally reduced in the universal stand (EUG) on the intake side of the compact rolling train and the first selection groove (WK1) of the intermediate upsetting stand (SZG) during two successive passes (5, 6), as well as during one reversing pass (R7) and one ensuing pass (8) through the universal stand (EUG) on the intake side and one ensuing pass (9) through the second selection groove (WK2) of the intermediate upsetting stand (SZG), and wherein the preliminary section is finish-shaped by the universal stand (AUG) on the run-out side.

23. The method according to at least one of Claims 1-17,
**characterized in that**,
in order to roll track links from a preliminary section that has a rectangular or I-shaped cross section and, if applicable, a slightly thickened web section, the preliminary section is initially upset in the vertical stand of the preliminary rolling train, wherein the profile of the preliminary section is then pre-shaped in the horizontal stand of this train, and wherein the preliminary section is then finish-rolled such that its shape is reduced in the grooved rows of the compact tandem stand train during two or more pass and reversing pass sequences, namely with or without the utilization of the selection grooves of the intermediate upsetting stand.

24. The method according to Claim 23,
**characterized in that**
the preliminary section of rectangular or I-shaped cross section is upset in the vertical stand (VG) of the preliminary rolling train during one pass (1) and subsequently profile-shaped in the groove of the horizontal stand (HG) of the preliminary rolling train during one additional pass (2), wherein the preliminary section is then reduced during three pass and reversing pass sequences (3, 4, 5; R6, R7, R8) through one groove row (K1) of the tandem stand (ETG) on the intake side of the compact tandem stand train, the intermediate upsetting stand (SZG) and the tandem stand (ATG) on the run-out side of the compact tandem stand train, and wherein the preliminary section is then additionally reduced during one additional pass sequence (9, 10, 11) through the second groove row (K2) of the same stand train and finish-shaped in the tandem stand (ATG) on the run-out side.

25. The method according to Claim 23,
**characterized in that**
the preliminary section (VP) of rectangular or I-shaped cross section is upset in the vertical stand (VG) of the preliminary rolling train during one pass (1) and subsequently profile-shaped in selection grooves (K1, K2, K3) of the horizontal stand (HG) of the preliminary rolling train during additional passes (2, R3, 4), wherein the preliminary section is subsequently reduced and finish-shaped in the groove of the tandem stand (ETG) on the intake side, the intermediate upsetting stand (SZG) and the tandem stand (ATG) on the run-out side of the compact tandem stand train during three successive passes.

26. The method according to Claim 24,
**characterized in that**
the compact tandem stand train only comprises a tandem stand (ETG) on the intake side and a tandem stand (ATG) on the run-out side, and **in that** these stands have three groove rows (K1, K2 and K3).

## Revendications

1. Procédé de laminage de profilés finis de palplanches, en angles ou similaires à partir d'une ébauche de profilé (VP) au moyen d'un arrangement de cages de laminage fonctionnant de manière réversive, qui présente un groupe de laminage compact, consistant en une première cage universelle côté entrée (EUG), une deuxième cage universelle côté sortie (AUG) et une cage intermédiaire de refoulement (SZG) disposée entre ces cages universelles et présentant deux ou plusieurs calibres de sélection, étant installé en amont du groupe de laminage compact un groupe de pré-laminage qui consiste en une cage universelle (UG) et/ou en une cage verticale en duo (VDG) et/ou en une cage horizontale en duo (HDG), des calibres de sélection (WK) étant prévus facultativement dans les deux groupes de laminage de l'arrangement de cages de laminage dans la ligne de laminage et pouvant en être retirés,
**caractérisé par**
la formation d'une ébauche de profilé (VP) préformée en rectangle ou s'approchant des dimensions définitives et réduite par refoulement dans le groupe de pré-laminage consistant en une cage universelle (UG) ou en une cage verticale en duo (VDG) et une cage horizontale en duo (HDG) lors d'une série de passes de laminage modifiant la forme ou réduisant la forme, le formage consécutif modifiant respectivement le profil dans la cage universelle côté entrée (EUG) et dans les calibres de sélection (WK) de la cage intermédiaire de refoulement (SZG) du groupe de laminage compact, et le formage de finition réduisant le profil dans une passe réversive suivante dans la cage universelle côté sortie (AUG).

2. Procédé selon la revendication 1,
**caractérisé en ce que**
à l'aide d'un groupe de pré-laminage présentant une cage verticale en duo (VDG) ou une cage universelle (UG) et une cage horizontale en duo (HDG) et d'un groupe de laminage compact dont la cage intermédiaire de refoulement (SZW) présente deux ou plusieurs calibres de sélection (WK), l'ébauche de profilé (VP) est réduite par refoulement dans la cage verticale en duo (VDG) ou dans la cage universelle (UG) du groupe de pré-laminage et est formée de son profil dans sa cage horizontale en duo (HDG) présentant des rouleaux profilés en une passe ou en plusieurs passes réversives en modifiant son profil et est ensuite finie lors de passes réversives suivantes entre la cage universelle côté entrée (EUG) et les calibres de sélection (WK) de la cage intermédiaire de refoulement (SZK) dans la cage universelle (UG) en réduisant son profil et dans les calibres de sélection (WK) en modifiant son profil et dans une de ceux-ci ou dans la cage universelle côté sortie (AUG) également en modifiant son profil .

3. Procédé selon la revendication 1, utilisant un groupe de pré-laminage présentant une cage verticale en duo ou une cage universelle et une cage horizontale en duo et un groupe de laminage compact qui consiste en une cage en tandem côté entrée et une côté sortie avec des paires de rouleaux en duo présentant respectivement un ou plusieurs calibres et des dispositifs de décalage latéral associés à celles-ci pour le produit à laminer et une cage intermédiaire de refoulement disposée entre les deux cages en tandem avec ou sans calibres de sélection,
**caractérisé en ce que**
l'ébauche de profilé présentant une section transversale préformée ou rectangulaire est formée dans la cage universelle équipée le cas échéant de rouleaux horizontaux profilés et dans la cage horizontale en duo présentant aussi éventuellement des rouleaux horizontaux profilés du groupe de pré-laminage en plusieurs passes réversives entre les deux cages de laminage en modifiant son profil, puis finie de manière réversive dans les calibres des deux cages en tandem en incluant ou non une passe dans la cage intermédiaire de refoulement présentant des rouleaux profilés.

4. Procédé selon la revendication 1,
**caractérisé en ce que**
une ébauche de profilé s'approchant de la section transversale du profilé fini ou présentant une section transversale rectangulaire est refoulée en une passe ou de manière réversive lors d'autres passes dans la cage verticale en duo et ensuite, également en une passe ou de manière réversive, lors d'autres passes dans la cage horizontale en duo et puis formée de nouveau dans la cage universelle côté entrée et le premier calibre de sélection de la cage intermédiaire de refoulement de manière réversive et également lors de passes suivantes et passes réversives dans la cage universelle côté entrée et l'autre calibre de sélection en modifiant son profil et en réduisant son profil et finie ensuite lors de passes successives dans la cage universelle côté entrée, le dernier calibre de sélection de la cage intermédiaire de refoulement et la cage universelle côté sortie.

5. Procédé selon la revendication 2,
**caractérisé en ce que**
l'ébauche de profilé est refoulée dans la cage verticale en duo, formée en modifiant son profil lors de la passe suivante avec le rouleau profilé de la cage horizontale en duo, puis en modifiant son profil lors de deux passes dans la cage universelle côté entrée, puis dans un premier calibre de sélection de la cage intermédiaire de refoulement et ensuite de manière réversive dans la cage universelle côté entrée et la cage universelle côté sortie en réduisant sensiblement son profil, puis de manière réversive lors de trois passes l'une derrière l'autre dans la cage universelle côté sortie en réduisant son profil, dans le premier calibre de sélection de la cage intermédiaire de refoulement en modifiant son profil et en une passe et une passe réversive dans la cage universelle côté entrée en réduisant son profil et ensuite et finie dans le deuxième calibre de sélection de la cage intermédiaire de refoulement.

6. Procédé selon la revendication 2,
**caractérisé en ce que**
si la cage intermédiaire de refoulement est équipée de deux calibres de sélection, l'ébauche de profilé est refoulée dans la cage verticale en duo, formée en modifiant son profil lors de la passe suivante avec les rouleaux profilés de la cage horizontale en duo, ensuite finie lors de trois passes réversives dans la cage universelle côté entrée en modifiant sensiblement son profil, ensuite dans un premier calibre de sélection de la cage intermédiaire de refoulement en modifiant son profit, lors de passes réversives et de passes suivantes dans la cage universelle côté entrée en modifiant son profil et en réduisant son profil et est ensuite finie dans le deuxième calibre de sélection de la cage intermédiaire de refoulement et dans la cage universelle côté sortie.

7. Procédé selon la revendication 2,
**caractérisé en ce que**
si la cage intermédiaire de refoulement est équipée de deux calibres de sélection, l'ébauche de profilé est refoulée dans la cage verticale en duo ou dans la cage universelle correspondante et ensuite formée de manière réversive en modifiant son profil avec les rouleaux profilés de la cage horizontale en duo, ensuite de manière réversive alternativement dans la cage universelle côté entrée et le premier calibre de sélection de la cage intermédiaire de refoulement en réduisant son profil et en modifiant son profil et ensuite finie dans le deuxième calibre de sélection de la cage intermédiaire de refoulement et dans la cage universelle côté sortie.

8. Procédé selon la revendication 7,
**caractérisé en ce que**
si la cage horizontale en duo est aussi équipée en plus de deux calibres de sélection, l'ébauche de profilé refoulée dans la cage verticale en duo est formée lors de passes réversives dans le premier et le deuxième calibre de sélection de la cage horizontale en duo dès le groupe de pré-laminage en modifiant son profil et en réduisant son profil et ensuite finie dans le groupe de laminage compact.

9. Procédé selon la revendication 3,
**caractérisé en ce que**
si la cage horizontale en duo du groupe de pré-laminage est équipée de rouleaux profilés, l'ébauche de profilé est refoulée dans la cage verticale en duo par une ou plusieurs passes réversives, et ensuite formée dans la cage horizontale en duo en une passe et suite à cela dans les cages en tandem lors de séries de passes réversives en modifiant son profil et en réduisant son profil.

10. Procédé selon la revendication 3,
**caractérisé en ce que**
si la cage horizontale en duo du groupe de pré-laminage est équipée de rouleaux profilés, une ébauche de profilé à section transversale s'approchant de la section transversale du profilé fini est formée dans la cage horizontale en duo lors de plusieurs passes réversives en réduisant son profil et ensuite formée dans les cages en tandem avec ou sans interposition d'une cage intermédiaire de refoulement avec des rouleaux également profilés lors de passes réversives en réduisant sensiblement davantage son profil.

11. Procédé selon la revendication 3,
**caractérisé en ce que**
si la cage universelle et la cage horizontale en duo du groupe de pré-laminage sont équipées de calibres de sélection ou de rouleaux profilés, le formage de l'ébauche de profilé a lieu lors de plusieurs passes réversives respectivement l'une derrière l'autre dans les deux cages de laminage, le formage ultérieur ayant lieu de manière réversive dans les deux cages en tandem avec ou sans interposition d'une cage intermédiaire de refoulement avec des rouleaux profilés.

12. Procédé selon la revendication 11,
**caractérisé en ce que**
l'ébauche de profil est formée d'abord en une passe et une passe réversive dans la cage horizontale en duo, ensuite en plusieurs passes réversives l'une derrière l'autre dans la cage universelle et la cage horizontale en duo en modifiant son profil ou en réduisant son profil, puis acheminée dans les deux cages en tandem et la cage intermédiaire de refoulement du groupe de laminage compact.

13. Procédé selon la revendication 3,
**caractérisé en ce que**
si on utilise une cage universelle ou si la cage verticale en duo du groupe de pré-laminage est équipée de rouleaux profilés et la cage horizontale en duo de calibres de sélection, l'ébauche de profilé présentant une section transversale approchant du profilé fini est formée dans la cage universelle ou dans la cage verticale en duo en une passe et ensuite en deux passes réversives ou plus dans les deux calibres de sélection de la cage horizontale en duo en modifiant son profil et en réduisant son profil et ensuite finie par des passes réversives dans les cages en tandem du groupe de laminage compact.

14. Procédé selon la revendication 3,
**caractérisé en ce que**
si le groupe de pré-laminage est équipé d'une cage universelle et d'une cage horizontale en duo à calibres de sélection, l'ébauche de profilé est formée lors de passes successives et réversives dans la cage universelle et dans le premier calibre de sélection de la cage horizontale en duo, ensuite formée après une dernière passe réversive dans la cage universelle et une passe consécutive dans le deuxième calibre de sélection de la cage horizontale en duo en modifiant sa forme et en réduisant sa forme et ensuite finie par des passes suivantes et des passes réversives dans les cages en tandem du groupe de laminage compact.

15. Procédé selon la revendication 3,
**caractérisé en ce que**
si le groupe de pré-laminage est équipé d'une cage universelle et d'une cage horizontale en duo à calibres de sélection, l'ébauche de profilé est formée lors de deux passes réversives dans le premier calibre de sélection de la cage horizontale en duo, puis de nouveau dans la cage universelle et suite à cela dans le même calibre de sélection de la cage horizontale en duo et de manière réversive de nouveau dans le premier calibre de sélection et la cage universelle, puis lors de passes successives dans la cage universelle et le deuxième calibre de sélection de la cage horizontale en duo en modifiant sa forme et en réduisant sa forme et ensuite finie lors de passes suivantes et passes réversives dans les cages en tandem.

16. Procédé selon la revendication 1, utilisant un groupe de pré-laminage présentant une cage verticale en duo et une cage universelle et un groupe de laminage compact, qui consiste en une cage en tandem côté entrée, une cage intermédiaire de refoulement et une cage en tandem côté sortie,
**caractérisé en ce que**
si la cage horizontale en duo est équipée de deux calibres ou calibres de sélection et la cage universelle de rouleaux de calibrage, une ébauche de profilé à section transversale rectangulaire ou à section transversale s'approchant du profilé fini est refoulée dans la cage verticale en duo en une passe, ensuite formée lors d'une pluralité de passes respectivement successives dans le premier calibre ou calibre de sélection de la cage horizontale en duo et dans la cage universelle et lors de passes réversives correspondantes dans la cage universelle et la cage horizontale en duo et ensuite dans le deuxième calibre ou calibre de sélection de la cage horizontale en duo en une autre passe en modifiant son profil et ensuite finie lors de trois passes successives dans la cage en tandem côté entrée, dans la cage intermédiaire de refoulement et dans la cage en tandem côté sortie.

17. Procédé selon l'une quelconque ou plusieurs des revendications 1 à 16,
**caractérisé en ce que**
le groupe de pré-laminage présente dans une ligne de laminage (WL1) un guide à rouleaux de sortie (RG2) et que sont installés en aval de celui-ci un dispositif de transport transversal (QT) et dans une deuxième ligne de laminage (WL2) un guide à rouleaux d'entrée parallèle (RG3) pour le groupe de cage en tandem compact (EUG, SZG et AUG) et que la cage horizontale (HDG) du groupe de pré-laminage et/ou la cage intermédiaire de refoulement (SZG) du groupe de cages en tandem compact présentent respectivement deux calibres de sélection et que sont installés en aval de la cage universelle côté sortie (AUG) du groupe de cages en tandem compact une ou plusieurs cages horizontales en duo (DHGI, DHGII, DHGIII) comportant des rouleaux de calibrage et qu'a lieu, lors du laminage à l'aide de cet arrangement de cages, l'adaptation de largeur et une adaptation de forme d'une ébauche de profilé (VP) à section transversale en H, avec une réduction simultanée de la section transversale dans le groupe de pré-laminage, et que se poursuit la réduction de la section transversale avec un pré-formage des extrémités du profilé pour ogivage dans le groupe de cages en tandem compact et qu'est enfin terminé l'ogivage final du profilé dans les calibres des cages horizontales en duo.

18. Procédé et arrangement de cages selon la revendication 17,
**caractérisé en ce que**
l'ébauche de profilé est refoulée dans le groupe de pré-laminage en la réduisant en plusieurs passes et passes réversives et formée en utilisant ou non les calibres de sélection de la cage horizontale et ensuite laminée dans sa forme de base finie en la réduisant dans le groupe de cages en tandem compact lors de séries de passes et de passes continues en utilisant ou non les calibres de sélection dans la cage intermédiaire de refoulement en la réduisant davantage et qu'ensuite les extrémités ogivées de la palplanche de la forme de base sont finies.

19. Procédé et arrangement de cages selon les revendications 17 et 18,
**caractérisé en ce que**
l'ébauche de profilé (VP) est refoulée dans la cage verticale (VDG) du groupe de pré-laminage en une passe (1), ensuite formée en une passe consécutive (2) dans le premier calibre de sélection (WK) de la cage horizontale (HDG) de ce groupe de pré-laminage, subit une réduction de forme dans une passe réversive suivante (R3) et une passe suivant celle-ci dans le deuxième calibre de sélection (WKII) et est ensuite, lors de trois séries de passes ou passes réversives (5, 6, 7 ; R8, R9, R10 ; 11, 12, 13) l'une derrière l'autre dans toutes les cages (EUG, SZG et AUG) du groupe de cages en tandem compact et est, lors d'une série suivante de passes (14, 15) dans les cages horizontales en duo (DHGI, DHGII), laminée en réduisant sa forme jusqu'à sa forme de base finie de palplanche avec ses extrémités ogivées.

20. Procédé et arrangement de cages selon les revendications 17 et 18,
**caractérisé en ce que**
l'ébauche de profilé (VP) est refoulée dans la cage verticale (VDG) du groupe de pré-laminage en une passe (1), ensuite formée en une passe (2), une passe réversive (R3) et une passe consécutive (4) dans la cage horizontale (HDG) et subit une réduction de forme et ensuite continue à être réduite dans le groupe de cages en tandem compact en utilisant le premier calibre de sélection de la cage intermédiaire de refoulement (SZG) de ce groupe de cages lors de trois passes consécutives (5, 6, 7) et séries de passes réversives (R8, R9, R10) l'une derrière l'autre dans toutes les cages (EUG, SZG et AUG) du groupe de cages en tandem compact et lors d'une passe suivante (11) de nouveau dans la cage universelle côté entrée (EUG), lors d'une autre passe (12) dans le deuxième calibre de sélection de la cage intermédiaire de refoulement (SZG) en réduisant sa forme pour obtenir la forme de base de la palplanche et que le laminage des extrémités ogivées du profilé est terminé directement après également lors de passes successives (13, 14, 15) dans les rouleaux de calibrage des cages horizontales en duo (DHGI, DHGII, DHGIII).

21. Procédé selon l'une quelconque ou plusieurs des revendications 1 à 17,
**caractérisé en ce que**
si la cage horizontale du groupe de pré-laminage et de la cage intermédiaire de refoulement du groupe de laminage compact est équipée de calibres de sélection, l'ébauche de profilé est refoulée dans la cage verticale du groupe de pré-laminage, ensuite formée et réduite dans les calibres de sélection de sa cage horizontale, puis continue à être réduite dans la cage universelle côté entrée du groupe de laminage compact et les calibres de sélection de la cage intermédiaire de refoulement et son laminage est terminé enfin dans la cage universelle côté sortie.

22. Procédé selon la revendication 21,
**caractérisé en ce que**
l'ébauche de profilé (VP) est refoulée ans la cage verticale (VG) du groupe de pré-laminage en une passe (1) et ensuite laminée et réduite en une série de trois passes ou passes réversives (2, R3 et 4) dans trois calibres de sélection (H1, H2 et H3) dans la cage horizontale (HG) du groupe de pré-laminage et ensuite continue à être réduite lors de deux passes successives (5, 6) dans la cage universelle côté entrée (EUG) du groupe de laminage compact et le premier calibre de sélection (WKI) de la cage intermédiaire de refoulement (SZG), puis en une passe réversive (R7) et une passe consécutive (8) de nouveau dans la cage universelle côté entrée (EUG) ainsi qu'en une passe consécutive (9) dans le deuxième calibre de sélection (WKII) de la cage intermédiaire de refoulement (SZG) puis est finie en une autre passe consécutive (10) dans la cage universelle côté sortie (AUG).

23. Procédé selon l'une quelconque ou plusieurs des revendications 1 à 17,
**caractérisé en ce que**
pour le laminage de maillons de chaînes de chenilles à partir d'une ébauche de profilé à section rectangulaire ou en I comportant éventuellement une section de traverse légèrement épaissie, l'ébauche de profilé est refoulée dans la cage verticale du groupe de pré-laminage, puis préformée en profil dans la cage horizontale de ce groupe et qu'ensuite son laminage est terminé en réduisant sa forme en respectivement deux séries ou plus de passes et passes réversives en incluant ou non les calibres de sélection de la cage intermédiaire de refoulement dans les séries de calibres du groupe de cages en tandem compact.

24. Procédé selon la revendication 23,
**caractérisé en ce que**
l'ébauche de profilé (VP) à section transversale rectangulaire ou en I est refoulée en une passe (1) dans la cage verticale (VG) du groupe de pré-laminage et ensuite formée en profil par une autre passe (2) dans le calibre de forme de la cage horizontale (HG) du groupe de pré-laminage et ensuite réduite en trois séries de passes et passes réversives (3, 4, 5 ; R6, R7, R8) dans une série de calibres (K1) de la cage en tandem côté entrée (ETG) de la cage intermédiaire de refoulement (SZG) et de la cage en tandem côté sortie (ATG) du groupe de cages en tandem compact et ensuite continue à être réduite lors d'une autre série de passes (9, 10, 11) dans la deuxième rangée de calibres (K2) du même groupe de cages et est finie dans la cage en tandem côté sortie (ATG).

25. Procédé selon la revendication 23,
**caractérisé en ce que**
l'ébauche de profilé (VP) à section transversale rectangulaire ou en I est refoulée en une passe (1) dans la cage verticale (VG) du groupe de pré-laminage et ensuite formée en profil par d'autres passes (2, R3, 4) dans les calibres de sélection (K1, K2, K3) de la cage horizontale (HG) du groupe de pré-laminage puis réduite et finie en trois passes successives dans le calibre de forme de la cage en tandem côté entrée (ETG) de la cage intermédiaire de refoulement (ETG) et de la cage en tandem côté sortie (ATG) du groupe de cages en tandem côté sortie (ATG) du groupe de cages en tandem compact.

26. Procédé selon la revendication 24,
**caractérisé en ce que**
le groupe de cages en tandem compact présente seulement une cage en tandem côté entrée (ETG) et une cage en tandem côté sortie (ATG) et que ces cages présentent trois séries de calibres (K1, K2 et K3).
